# EUROPÄISCHE PATENTSCHRIFT

(11) **EP 3 536 769 B1**
(45) Veröffentlichungstag und Bekanntmachung des Hinweises auf die Patenterteilung: **16.08.2023**
(21) Anmeldenummer: 19020100.4
(22) Anmeldetag: 01.03.2019
(51) Int. Cl.: C11D 1/72, C11D 11/00

(54) **WASCH- UND REINIGUNGSMITTELZUSAMMENSETZUNG ENTHALTEND EIN POLYOXYALKYLEN CARBOXYLAT**
WASHING AND CLEANING COMPOSITION COMPRISING A POLYOXYALKYLENE CARBOXYLATE
COMPOSITION D'AGENT DE LAVAGE ET DE NETTOYAGE COMPRENANT UN POLYOXYALKYLENE CARBOXYLATE

(30) Priorität: 06.03.2018 CH 2732018
(43) Veröffentlichungstag der Anmeldung: 11.09.2019
(73) Patentinhaber: Perfect Ideas GmbH, 6043 Adligenswil (CH)
(72) Erfinder:

(56) Entgegenhaltungen:
- US-A1- 2018 023 040
- DATABASE GNPD [Online] MINTEL; 16 June 2015 (2015-06-16), anonymous: "Anti-Bacterial All-Purpose Cleansing Spray", XP055721098, retrieved from www.gnpd.com Database accession no. 3249119

## Beschreibung

### Gegenstand

Gegenstand dieser Anmeldung ist, wie in den Ansprüchen definiert, die Verwendung von Wasch- und Reinigungszusammensetzungen, die mindestens ein Polyoxyalkylen Carboxylat und ein weiteres Tensid enthalten. Das oder die Polyoxyalkylen Carboxylate und das mindestens eine weitere Tensid basieren auf Fettsäuren aus Pflanzenölen und weisen einen aussergewöhnlich hohen Anteil an langkettigen (≥ C17), mehrheitlich ungesättigten Kohlenwasserstoffketten auf.

### Problem - Stand der Technik

Die vorliegende Erfindung betrifft die Verwendung einer Zusammensetzung als Wasch- und Reinigungsmittel mit hoher Reinigungsleistung unter Verwendung von umweltfreundlicheren und geringer reizenden Tensiden und ein Verfahren zur Verbesserung der Reinigungsleistung eines Wasch- und Reinigungsmittels unter Verwendung der Zusammensetzung.

So ist die Entfernung von proteinhaltigen Verunreinigungen (Eiweissverunreinigungen) in der Textilpflege und der Reinigung von Oberflächen gleichermassen wichtig. Verunreinigungen durch Proteine treten in allen Bereichen von Mensch und Tier auf, z.B. als Fragmente von Haaren, Hautschuppen, Milchreste, Gluten, Ablagerungen auf Kontaktlinsen, u.s.w. So ist die Reinigung von Proteinen besonders wichtig in Lebensmittelbereichen, Kliniken, Tierhaltung u.v.a.m. Weiterhin können Proteine Mikroorganismen als Schutz dienen und somit die Wirksamkeit von Desinfektionsmitteln herabsetzen. Eine effektive Proteinschmutzentfernung ist insbesondere in Bereichen, die eine hohe Hygiene erfordern, unerlässlich.

Häufig erfolgt die Entfernung von Proteinschmutz durch Proteasezusätze in Waschmitteln, Geschirrspülmitteln, Oberflächen- und Hygienereinigern. Der Einsatz von Enzymen ist bei Umweltschützern umstritten. Zum einen erfolgt deren Produktion in der Regel über Gentechnik und ist energieaufwändig. Zum anderen ist die Verwendung von Enzymen aufgrund von Stabilitätsproblemen und Inkompatibilitäten mit vielen üblichen Inhaltsstoffen für den Formulierer aufwändig. Desweiteren stehen Enzyme im Verdacht, sensibilisierend zu wirken. Eine bevorzugte Ausführungsvariante stellt daher eine Zusammensetzung dar, bei der die Entfernung von Proteinschmutz unter Reduktion oder insbesondere unter Verzicht auf Proteasen erfolgt.

Weiterhin ist ein gutes Dispergiervermögen für ein Wasch- und Reinigungsmittel wichtig. Unter dem Dispergiervermögen versteht man die Fähigkeit einer oberflächenaktiven Substanz oder eines Mittels, Schmutzpartikel in der Waschflotte zu halten, also das Schmutztragevermögen, so dass sich Schmutzteilchen nicht wieder auf dem Textil oder der Oberfläche ablagern können.

Häufig werden nichtionische Tenside als Dispergiermittel eingesetzt. Die üblicherweise für die Reinigungsaufgabe eingesetzten anionischen Tenside zeigen oft Empfindlichkeiten gegenüber hartem Wasser. Eine spezielle nichtionische Tensidklasse bilden die Biotenside, welche durch Mikroorganismen produziert werden. Für einen effizienten Herstellungsprozess von Biotensiden werden in vielen Fällen Mikroorganismen gentechnisch verändert; Veränderungen, die von manchen Umweltgruppen kritisiert werden.

Neben der Reinigungsleistung von Reinigungsmitteln spielen zunehmend ökologische und toxikologische Gesichtspunkte eine wichtige Rolle in der Kaufentscheidung der Kunden.

Als Standard werden in der Reinigungsmittelindustrie für nachhaltige Wasch- und Reinigungsmittel Tenside mit einem hohen Laurinsäuregehalt (C12) eingesetzt. Jedoch wird die Nachhaltigkeit dieser Tenside zunehmend in Frage gestellt, da sie auf Erdöl oder pflanzlichen Ölen aus tropischen Monokulturen basieren. Diese Pflanzenöle, wie z.B. Kokos- oder Palmkernöl, werden aufgrund ihrer technischen Eigenschaften wie vorteilhafte Schaum-, Wasch- und Reinigungsleistung eingesetzt, die sie dank ihrem hohen Laurinsäuregehalt (C12) besitzen.

Ein weiterer Nachteil der üblicherweise eingesetzten Tenside ist deren hohes Reizpotential. So verursachen beispielsweise die am häufigsten eingesetzten Tenside wie Natrium Lauryl Sulfate, Natrium Laureth Sulfate, Cocoamidopropylamid oder Decylglucosid schwere Augenschäden. Es ist wünschenswert, diese Tenside daher zu einem grösstmöglichen Mass mit augenmilderen Tensiden zu ersetzen. Hautmilde Tensidsysteme sind aus der Kosmetik bekannt, aber wie nachfolgend aufgeführt, wegen ihrer spezifischen Eigenschaften nicht geeignet für Industrie-, institutionelle, Textil- und Haushaltsreinigung.

Anders als in der Kosmetik, in der Hautgefühl und rückfettende Eigenschaften eine wesentliche Rolle spielen, steht in der Industrie-, institutionellen, Textil- und Haushaltsreinigung die Reinigungskraft im Vordergrund. Zusätzlich besteht die Anforderung an Tensidsysteme, flexibel in einem breiten pH-Bereich einsetzbar zu sein. Industrie- Textil- und Haushaltsreinigung erfolgt oft in extremen pH-Bereichen, anders als die Körperreinigung, welche bevorzugt in einem hautneutralen pH-Wert erfolgt, d.h.in einem pH-Bereich zwischen 5 und 7.

US 2004/0265264 offenbart die Verwendung von Natrium PEG-7 Olivenölcarboxylat in "katalytischen" Mengen zur Reduktion von Hautirritation durch das primäre Tensid Natrium Laurethsulfat. In WO 2013098066 wird Natrium PEG-7 Olivenölcarboxylat in vergleichbar geringen Mengen zusammen mit weiteren Tensiden auf Basis Laurylbasis und Biotensid verwendet für ein Babyreinigungsmittel. Das Ausführungsbeispiel offenbart die sensorisch positive Auswirkung auf die Haut durch die Kombination von Biotensiden mit Ölsäure, die Reinigungsleistung wird nicht erwähnt.

DE 10147049 offenbart Tensidgemische aus Natrium Cocoylglutamat, Natrium Myristylethersulfat und Natrium PEG-7 Olivenölcarboxylat, welche selektiv Oberflächenlipide statt Sebumlipide auswaschen und somit Hautrauigkeit vermindern. Weiterhin sind Reinigungsmittel mit Kombinationen aus Natrium Laurylsulfat als Tensid mit dem grössten Mengenanteil und Natrium PEG-7 Olivenölcarboxylat bekannt.

Damit ist aber das Problem nicht gelöst, Verwendungen von umweltfreundlicheren Zusammensetzungen für Wasch- und Reinigungsmittel, insbesondere für anspruchsvolle Reinigungsaufgaben in Industrie-, Textil- und Haushaltsreinigung bereitzustellen.

Die komplexe technische Aufgabe der Erfindung hat darin bestanden, Zusammensetzungen als Wasch- und Reinigungsmittel bereitzustellen, die vorwiegend Fettsäuretenside auf Basis pflanzlicher Rohstoffe enthalten, wobei der Anteil an Tensiden, welche auf Palmölen (d.h. Palmöl, Palmkernöl, Kokosöl, Babassuöl) basieren, möglichst reduziert werden soll zugunsten von Tensiden aus weniger problematischen Quellen, wie zum Beispiel pflanzlichen Ölen aus europäischem Anbau.

Dies ist technisch insofern anspruchsvoll, da aus verfügbaren Ölen, zum Beispiel aus Mitteleuropa, die gewünschte Laurinsäure (C12) nicht in ausreichendem Mass gewonnen werden kann, welche aufgrund ihrer technischen Eigenschaften wie vorteilhafte Schaum-, Wasch- und Reinigungsleistung üblicherweise eingesetzt wird. Dagegen enthalten die gewünschten Tenside statt Laurinsäure einen hohen Anteil an ungesättigten, langen Fettsäureresten ≥ C18, welche in üblich eingesetzten Tensidkonzentrationen komplett neue Eigenschaften wie Schaum, Stabilität, Reinigungsleistung, Kompatibilität u.a. mit sich bringen.

Neben der verbesserten Nachhaltigkeit der Zusammensetzung bei erfindungsgemässer Verwendung, sollen die Tensidkombinationen eine gute Reinigungsleistung erzielen. Weiterhin war es ein Ziel, die Tensidmischung über einen breiten pH-Bereich einzusetzen, sowie mit unterschiedlichen Inhaltsstoffen zu kombinieren um eine Basis für unterschiedliche Verwendungen zur Verfügung zu haben.

Weiterhin sollten bevorzugt ein oder mehrere Nachteile der herkömmlichen Tensidmischungen betreffend Toxikologie,

Reizpotential für Haut, Reizpotential für Augen, biologische Abbaubarkeit, Wassergefährdung, wie sie beispielsweise in der Gefahrenkennzeichnungspflicht nach CLP zu erkennen sind, beseitigt werden.

Die Zusammensetzungen sollten bei erfindungsgemässer Verwendung zu einem grösstmöglichen Umfang auf natürlichen Rohstoffen basieren und biologisch gut abbaubar sein.

### Beschreibung der Erfindung

Überraschenderweise wurde gefunden, dass Zusammensetzungen, bei der Verwendung wie in den Ansprüchen definiert und nachfolgend beschrieben, eine oder mehrere der genannten Aufgaben lösen.

Überraschenderweise und für den Fachmann in keiner Weise vorhersehbar, können die Zusammensetzungen bei erfindungsgemässer Verwendung die gleiche oder bessere Reinigungsleistung wie die Vergleichsmitteln erzielen bei gleichzeitiger Minimierung der mittelkettigen Tensiden, insbesondere Lauryl bzw. Coco, ohne die Gesamtkonzentration an Tensiden erhöhen zu müssen. Dies bedeutet, dass bedenkliche Inhaltsstoffe, wie zum Beispiel stark augenreizende Tenside, in den Zusammensetzungen bei erfindungsgemässer Verwendung teilweise oder ganz substituiert werden konnten. Die Substitution von Tensiden bei erfindungsgemässer Verwendung ist insofern erstaunlich, da Tensidsysteme durch Wechselwirkungen untereinander erst die volle Wirkung entfalten und die substituierten Tensidsysteme altbewährte Systeme darstellen.

Unerwarteterweise zeigte sich zudem, dass die Zusammensetzungen bei erfindungsgemässer Verwendung eine für den Fachmann in keiner Weise vorhersehbare Reinigungswirkung auf spezifische Verschmutzungen zeigen. Dies ermöglicht die Verwendung von umweltfreundlichen Mitteln, selbst bei hartnäckigen Verschmutzungen wie Proteinschmutz oder Teilchenschmutz.

Überraschenderweise wurde festgestellt, dass die Zusammensetzungen bei erfindungsgemässer Verwendung wider Erwarten eine sehr hohe Reinigungsleistung auf Proteinschmutz zeigen. Die Reinigungsleistung zur Entfernung von Proteinen erlaubt somit auch als bevorzugt Ausführungsvariante die Verwendung einer enzymfreien Ausführungsform, insbesonders bevorzugt ohne Proteasen.

Weiterhin zeigen die Zusammensetzungen bei der Verwendung ein nicht vorhersehbar gutes Schmutztragevermögen vergleichbar mit üblicherweise verwendeten Tensidsystemen für diese Aufgabe. Das Wiederaufziehen auf gereinigte Flächen wird vermindert, was einer Vergrauung oder Verkrustung entgegengewirkt, bspw. bei der erfindungsgemässen Verwendung der Zusammensetzungen als Textilwaschmittel.

Das hohe Dispergiervermögen der Zusammensetzungen bei erfindungsgemässer Verwendung erlaubt zudem eine Stabilisierung von unlöslichen Inhaltsstoffen in der Zusammensetzung, wie bspw. Abrasiva oder Wachskörper o.ä.

Ein weiterer Vorteil der Erfindung ist, dass anders als in üblicherweise verwendeten anionischen Tensidsystemen, wie z.B. Sodium laureth sulfate oder Sodium lauryl sulfate, die Zusammensetzung bei erfindungsgemässer Verwendung unempfindlich gegen hartes Wasser ist und damit keine Verminderung des Schmutztragevermögens in Anwesenheit von Calcium- und Magnesiumionen erfolgt. Dadurch können überraschenderweise auch nichtionische Tenside mit mittelkettigen Kohlenstoffketten mit hohem Irritationspotential, wie z.B. Decyl glucosid, oder Tenside aus Fermentation (Biotenside), die für hartes Wasser üblicherweise eingesetzt werden, ausgeschlossen werden.

Überraschenderweise wurden Synergien in den Zusammensetzungen bei erfindungsgemässer Verwendung betreffend des Schmutztragevermögens bei hoher Elektrolytkonzentration oder hartem Wasser festgestellt.

Das Schaumverhalten der Zusammensetzungen bei erfindungsgemässer Verwendung entspricht trotz grundsätzlich längerer Kohlenstoffketten der Fettsäureacylreste der Tenside einem reinen Sodium laureth sulfat- Tensidsystem. Wider Erwarten kann in den Zusammensetzungen bei erfindungsgemässer Verwendung ein stabiler Schaum erzielt werden, wodurch mittelketttige Alkylamidobetaine, Monoethanolamide und Diethanolamide, welche ein erhebliches Irritationspotential aufweisen, reduziert werden. Eine bevorzugt verwendete Ausführungsvariante ist daher frei von Alkylamidobetaine, wie bspw. Cocoamidopropylbetain. Eine weitere bevorzugt verwendete Ausführungsvariante ist frei von Mono- und Diethanolamiden, wie Cocamid DEA, Cocamid MEA u.a.

Ein weiterer Vorteil ist, dass sich die Zusammensetzung bei erfindungsgemässer Verwendung durch eine hohe Stabilität auszeichnet. Die Zusammensetzung wird bei erfindungsgemässer Verwendung auch in einer konservierungsmittelfreien Ausführungsform offenbart.

Gegenstand dieser Anmeldung ist die erfindungsgemässe Verwendung der Zusammensetzungen als Wasch - und Reinigungsmittel für harte oder flexible Oberflächen, sowie für Textilien, Teppiche oder Naturfasern in den Bereichen Industrie-, institutionelle, Textil- und Haushaltsreinigung.

In einem weiteren Erfindungsgegenstand richtet sich die Erfindung auf ein Wasch- und Reinigungsverfahren umfassend
a) die Bereitstellung einer Wasch- und Reinigungslösung umfassend ein Mittel verwendet gemäss dem ersten Erfindungsgegenstand
b) in Kontakt bringen einer Oberfläche oder Textilien, Teppiche oder Naturfasern mit der Waschlösung gemäss (a).

Eine bevorzugt verwendete Ausführungsvariante stellen feste Substrate, wie Tücher dar. Diese werden mit einer Zubereitung getränkt und haben den Vorteil, dass bereits die richtige Dosierung vorgegeben ist. Die Mittel weisen bei erfindungsgemässer Verwendung eine hohe Kompatibiltät mit den spezifischen Inhaltsstoffen (z.B. kationischen Tensiden) auf und zeigen ein gutes Aufzieherhalten auf das Substrat. Tücher kommen insbesondere dem Konsumentenwunsch der Convenience entgegen, sie sind einfach handhabbar, direkt zu verwenden ohne zusätzliche Arbeitsschritte und können auch unterwegs, z.B. auf Reisen gut angewendet werden, auch wenn kein fliessendes Wasser zur Verfügung steht. Tücher werden aus Textilien hergestellt, welche gewebt, gestrickt, oder gewirkt sein können oder als Verbundstoff in Vlies, Papier, Watte oder Filz vorliegen, wobei Vliese meist aus Polypropylen, Polyester oder Viskose hergestellt werden. Mit Mitteln imprägnierte Substrate und Tücher können auf unterschiedliche Weisen hergestellt werden - dem Tauch-, dem Abstreif- und dem Sprühverfahren.

### Definitionen:

Technisch unterscheiden sich die Pflanzenöle aus Ölpalmen, Babassu, Palmkernen, oder Kokosnüssen deutlich in der Fettsäurezusammensetzung von den erfindungsgemässen C-18-Pflanzenölen:
In dieser Erfindung werden folgende Pflanzenöle, - fette, -wachse oder-harze als C-18-Pflanzenöl bezeichnet:
Bevorzugt handelt es sich bei den C-18-Pflanzenölen um natürliche Triglyceride. C-18-Pflanzenöle weisen ein Gemisch an gesättigten und ungesättigten Fettsäuren auf, wobei die Fettsäureverteilung von Fettsäuren mit 18 und mehr Kohlenstoffatomen über 60 Gew.-%, besonders bevorzugt über 72 Gew.-% und ganz besonders bevorzugt von über 77 Gew.-% liegt und wobei der Anteil an ungesättigten Fettsäuren über 55 Gew.-%, vorzugsweise über 65 Gew.-% und besonders bevorzugt über 72 Gew.-% liegt.

Bevorzugt liegt der Anteil an Fettsäuren mit 16 und weniger Kohlenstoffatomen unter 30 Gew.-%, bevorzugt unter 27 Gew.-% und besonders bevorzugt unter 17 Gew.-%.

Bevorzugt enthalten die C-18-Pflanzenöle einen Anteil von < 0.5%, besonders bevorzugt > 0.05% Fettsäuren mit 6 Kohlenstoffatomen.

Bevorzugt enthalten die C-18-Pflanzenöle einen Anteil von < 75 Gew-% Hydroxyfettsäuren, bevorzugt < 25 Gew.-%, besonders bevorzugt < 5 Gew.-%.

Bevorzugt enthalten C-18-Pflanzenöle gesättigte oder ungesättigte Fettsäuren mit 20 und mehr Kohlenstoffatomen, wobei deren Gehalt bis zu 96 Gew.-% betragen kann. Bevorzugt enthalten C-18-Pflanzenöle einen Anteil von gesättigten oder ungesättigten Fettsäuren mit 20 und mehr Kohlenstoffatomen von > 0.01 Gew.-% und besonders bevorzugt > 0.05 Gew.-% und ganz besonders bevorzugt > 0.1 Gew-% und äusserst bevorzugt >= 0.2 Gew.-%.

Bevorzugt enthalten die C-18-Pflanzenöle einen Anteil von weniger als 95 Gew.-% Ölsäure, besonders bevorzugt unter 85 Gew.-% Ölsäure; Gew.-% in Definition C-18-Pflanzenöl jeweils bezogen auf den Gesamtgehalt an Fettsäuren im Pflanzenöl.

Aus folgenden Pflanzen bzw. Pflanzenteilen, wie Samen, Kerne, Früchte, Blätter, Wurzeln und andere, im folgenden C-18-Pflanzen genannt, können C-18 Pflanzenöle gewonnen werden, welche die technischen Merkmale betreffend Fettsäurezusammensetzungen für die erfindungsgemässen Mittel erfüllen und vorzugsweise aus der Gruppe ausgewählt werden umfassend die Pflanzen: Amarant, Anis, Apfel, Aprikose, Argan, Arnika, Avocado, Baumwolle, Borretsch, Brennessel, Brokkoli, Canola, Chia, Hanf, Haselnuss, Buche, Buchsbaum, Distel, Dinkel, Erdnuss, Erdmandel, Flieder, Gartenkresse, Gerste, Granatapfel, Hafer, Hanf, Haselnuss, Heidelbeere, Holunder, Jasmin, Johannisbeere, Johanniskraut, Jojoba, Kamelie, Kamille, Kümmel, Karotte, Kirsche, Koriander, Königskerze, Krambe, Kreuzblättrige Wolfsmilch, Kreuzblütengewächse, Kürbis, Iberischer Drachenkopf, Lavendel, Leindotter, Leinsamen, Liguster, Lupine, Luzerne, Macademia, Mais, Mandel, Marula, Mirabelle, Melone, Mohn, Mongongo, Nachtkerze, Olive, Ölrettich, Ölrauke, Passionsblume, Pekannuss, Pfirsich, Pflaume, Pistazie, Preiselbeere, Purgiernuss (Jatropha), Raps, Reis, Ringelblume, Rübsen, Saflor, Salbei, Sanddorn, Schwarzkümmel, Sesam, Sesamblatt, Senf, Sonnenblume, Soja, Tabak, Walnuss, Weintraube, Weizen, Wiesenschaumkraut und Wildrose; sowie deren Kombinationen.

Vorzugsweise ist das Öl ausgewählt aus der Gruppe: Aprikose, Avocado, Baumwolle, Brokkoli, Buche, Distel, Dinkel, Erdmandel, Gerste, Hanf, Haselnuss, Jojoba, Kirsche, Königskerze, Krambe, Kreuzblättrige Wolfsmilch, Kürbis, Iberischer Drachenkopf, Leindotter, Leinsamen, Lupine, Luzerne, Macademia, Mandel, Mais, Mohn, Nachtkerze, Olive, Ölrettich, Ölrauke, Pfirsich, Raps, Reis, Ringelblume, Rübsen, Saflor, Salbei, Sanddorn, Schwarzkümmel, Sesam, Sesamblatt, Senf, Sonnenblume, Soja, Tabak, Walnuss, Weintraube und Weizen, sowie deren Kombinationen.

Ganz besonders bevorzugt ist das Öl ausgewählt aus der Gruppe Aprikose, Distel, Erdmandel, Hanf, Krambe, Iberischer Drachenkopf, Leindotter, Leinsamen, Lupine, Luzerne, Mais, Mandel, Olive, Ölrettich, Pfirsich, Raps, Rübsen, Sesam, Sesamblatt, Sonnenblume, Soja, Weintraube und Weizen, sowie deren Kombinationen.

Der Begriff Öle wird in dieser Erfindung stellvertretend für Fette, Wachse und Harze verwendet.

Unter mittelkettigen Tensiden werden im Rahmen der Erfindung Tenside mit gesättigten Alkyl- oder Acylgruppen mit Kettenlängen zwischen 8-18 Kohlenstoffatomen oder Gemische aus gesättigten Alkyl- oder Acylgruppen mit 8 bis18 Kohlenstoffatomen und ungesättigten C-18-Alkenyl- oder Acylgruppen verstanden, wie sie aus Kokosöl, Palmkernöl oder Babassuöl erhalten werden.

Soweit nicht explizit anders angegeben, steht im Rahmen der vorliegenden Erfindung Alkyl- und Acyl- für gesättigte und ungesättigte Reste.

Im Rahmen der vorliegenden Erfindung steht - soweit nicht anders angegeben- auf Basis von oder abgeleitet von Pflanzenölen, -fetten oder -wachsen stellvertretend für Derivate aus Fettsäuren nach chemischen Umsetzungen- gereinigt oder als Gemisch - und/oder deren synthetische Reaktionsprodukte, wie beispielsweise Additionsprodukte an die Doppelbindung, Reaktionen an der Fettsäurefunktion, wie z.B. Fettalkohole und deren Ether und/ oder Carboxyether, Amine oder Fettsäureamide, Fettsäureester, sowie Imine. Bevorzugt liegen diese Fettsäurederivate als Mischung gemäss der Fettsäureverteilung im nativen Öl vor oder wie sie bei der Umsetzung von natürlich vorkommenden Pflanzenöle oder Fetten anfallen.

Im Rahmen der vorliegenden Erfindung stehen Fettsäuren bzw. Fettalkohole bzw. Fettsäureacyl- bzw. deren Derivate soweit nicht anders angegeben - stellvertretend für verzweigte oder unverzweigte, lineare oder substituierte, insbesondere hydroxysubstituierte, gesättigte, einfach oder mehrfach ungesättigte Carbonsäuren bzw. Alkohole bzw. deren Derivaten mit vorzugsweise 6 bis 24 Kohlenstoffatomen.

Unter Tensid werden im Zusammenhang dieser Erfindung amphiphile organische Substanzen mit grenzflächenaktiven Eigenschaften verstanden, die sich an die Grenzfläche zwischen zwei Flüssigkeiten, wie beispielsweise Öl und Wasser adsorbieren und die Fähigkeit besitzen, die Oberflächenspannung von Wasser zu verringern. In Lösung tendieren Tenside zur Selbstaggregation und bilden Strukturen wie bspw. Mizellen, lamellare Strukturen u.a. Im Zusammenhang mit dieser Erfindung werden als Tenside Verbindungen bezeichnet, die die Fähigkeit besitzen, die Oberflächenspannung von Wasser bei 20°C und bei einer Konzentration von 0.5 Gew.-% bezogen auf die Gesamtmenge der Zubereitung auf unter 45 mN/m zu verringern.

PEGylierte Pflanzenöle sind ethoxylierte Pflanzenöle wie definiert in "Safety Assessment of PEGylated Oils as Used in Cosmetics", International Journal of Toxicology November/December 2014, 33. Im Rahmen dieser Erfindung wird die Terminologie verwendet, welche bei kosmetischen Inhaltsstoffen Anwendung findet, welche die Veretherungs- und Veresterungsprodukte von Glyceriden und Fettsäuren mit Ethylenoxid beschreibt. Im Rahmen der Erfindung sind hier insbesondere Vertreter abgeleitet von C-18-Pflanzen bevorzugt;

PEGylierte Fettsäureglyceride sind Mono-, Di- und/oder Triglyceride, welche mit einer spezifischen Anzahl an Alkylenglycol-Einheiten, meist Ethylenglycoleinheiten modifiziert wurden und Nebenprodukte der Reaktion enthalten können. Im Rahmen dieser Erfindung werden PEGylierte Fettsäureglyceride definiert wie in "Safety Assessment of PEGylated Alkyl Glycerides as Used in Cosmetics", Cosmetic Ingredient Review (CIR) 2014. Zu bemerken ist, dass CIR unter "Alkyl" auch ungesättigte Fettsäuren berücksichtigt. Im Rahmen der Erfindung sind hier insbesondere Vertreter abgeleitet von C-18-Pflanzen bevorzugt;

Im Rahmen dieser Erfindung steht soweit nicht anders vermerkt Biotensid für die erfindungsgemäss definierten Biotensid-Glycolipide aus fermentativer Herstellung.

Im Rahmen dieser Anmeldung wird unter "Schwefeltenside" anionische oder amphotere Tenside mit einem schwefelhaltigen hydrophilen Rest verstanden wie z.B. Alkylsulfate, Alkylethersulfate, (alkoxylierte) Sulfosuccinate, (alkoxylierte) Sulfonate, (alkoxylierte) Isethionate, (alkoxylierte) Taurate, Sulfobetaine und Sultaine. Beispiele für sulfathaltige Tenside stellen Sodium Laureth Sulfate, Sodium Lauryl Sulfate, Ammonium Laureth Sulfate, Ammonium Lauryl Sulfate, Sodium Myreth Sulfate, Sodium Coco Sulfate, Sodium Trideceth Sulfate oder MIPA-Laureth Sulfate dar.

Frei von Schwefeltensiden, Phosphaten, Phosphonaten bedeutet, dass die Formulierung keine nennenswerten Mengen an Schwefeltensiden, Phosphaten, Phosphonaten aufweisen. Insbesondere ist hierunter zu verstehen, dass Schwefeltenside, Phosphate, Phosphonate jeweils in Mengen von kleiner 0.1 Gew.-%, bevorzugt von kleiner 0.01 Gew.-% bezogen auf die Gesamtformulierung, insbesondere keine nachweisbaren Mengen, enthalten sind.

"Mindestens ein" wie hierin verwendet, bezieht sich auf 1 oder mehr, beispielsweise 1, 2, 3, 4, 5, 6, 7, 8, 9 oder mehr.

Unter "Wasch- und Reinigungsmittel" wird im Rahmen der Erfindung ein Mittel zur Entfernung unerwünschter Verschmutzungen oder Belägen verstanden wie beispielweise Flecken, Rückstände, Verunreinigungen, Stoffwechselprodukte von biologischen Vorgängen von harten oder flexiblen Oberflächen, sowie Textilien, Teppiche oder Naturfasern in Industrie-, institutioneller, Textil- und Haushaltsreinigung. Die Mittel können durch einreiben, zudosieren, sprayen, schäumen und andere Methoden (z.B. auflegen) direkt oder über ein Hilfsmittel wie beispielsweise ein Tuch, verdünnt oder unverdünnt, auf das zu reinigende Material aufgebracht werden. Bevorzugt umfassen Wasch- und Reinigungsmittel neben dem primären Tensid zusätzlich mindestens 4 weitere Inhaltsstoffe ausgewählt aus den Gruppen: Lösungsmittel; weitere Tenside; Enthärter und Komplexbildner; Viskositätsregulatoren; pH-Stellmittel und Säuren und Basen; Gerüststoffe; Lösungsvermittler; Abrasiva; Antioxidantien; Vitamine; UV-Filter; Trübungsmittel; Antikorrosionsmittel; Konservierungsmittel; Duftstoffe; Farbstoffe; anorganische Alkali- oder Erdalkalisalze; gegebenenfalls Enyzme.

Unter "Reinigungsleistung" oder "Waschkraft" wird im Rahmen dieser Erfindung die Entfernung von einer oder mehreren Anschmutzungen verstanden.

Die Entfernung kann über eine Aufhellung oder Verringerung der Anschmutzung messtechnisch erfasst oder visuell beurteilt werden.

Der HLB (hydrophile-lipophile balance) Wert ist ein Mass für die Hydrophilie, bzw. Lipophilie eines Stoffes, in der Regel eines nichtionischen Tensids. Der Wert kann theoretisch wie in einschlägiger Literatur beschrieben (z.B. nach der Griffin-Methode) oder experimentell durch den Vergleich des Löslichkeitsverhaltens von Standardzusammensetzungen mit bekanntem HLB gemessen werden.

Stoffe, die auch als Inhaltsstoffe von kosmetischen Mitteln dienen, werden nachfolgend gegebenenfalls gemäss der International Nomenclature Cosmetic Ingredient- (INCI-) Nomenklatur bezeichnet. Die INCI-Bezeichnungen sind dem "International Cosmetic Ingredient Dictionary and Handbook, 13th Edition (2010)" zu entnehmen. Herausgeber: The Personal Care Products Council.

Soweit nicht explizit anders angegeben, beziehen sich die angegeben Mengen in Gewichtsprozent (Gew.-%) auf die Gesamtmasse des Mittels. Dabei beziehen sich die prozentualen Mengenangaben auf Aktivgehalte.

Ein erster Gegenstand der Erfindung richtet sich auf die Verwendung einer Zusammensetzung als Wasch- und Reinigungsmittel für Industrie-, institutionelle, Textil- und Haushaltsreinigung, bevorzugt für harte Oberflächen und Textilien, enthaltend mindestens eine Verbindung der Formel (I), bevorzugt ein Gemisch aus Verbindungen der Formel (I), und ein oder mehrere weitere Tenside (III).

Tensid (I)

(I) R'-O(C_{b}H_{2b}O)ₒ-{CH₂-CH[O(C_{b}H_{2b}O)ₚR"]-CH₂O}ᵣ-(C_{b}H_{2b}O)_{q}-R‴

mit **b** einer ganzen Zahl zwischen 2 und 4, **o, p, q** unabhängig voneinander Zahlen von 0 bis 75, wobei o+p+q mindestens 2 ist, **r** ist 0 oder 1,
**R', R" und R‴** sind jeweils unabhängig voneinander H, CH₂COOM, oder RCO, wobei einer oder zwei, bevorzugt einer der Reste R', R" und R‴ CH₂COOM darstellen: Wenn R' = CH₂COOM dann gilt o≠0, wenn R" = CH₂COOM dann gilt p≠0, wenn R‴= CH₂COOM dann gilt q≠0, mit **M** = H, Alkali-, Erdalkali-, Ammonium-, oder lösliche Salze organischer Basen, z.B. organisches Ammoniumkation, Mono-, Di- oder Tri- bzw. Tetraalkylammonium, DEA, MEA, TEA, MIPA, oder TIPA;
und wobei einer oder zwei der Reste R', R" und R‴ Fettsäureacylreste RCO darstellen; mit **R** einer gesättigten, ein- oder mehrfach ungesättigten Kohlenwasserstoffkette mit 5-23 Kohlenstoffatomen; welche aus einem C-18-Pflanzenöl abgeleitet ist;
wobei der Anteil von 18 und mehr Kohlenstoffatomen der Fettsäureacylreste RCO in der Verbindung (I) oder in dem Gemisch von Verbindungen (I) über 60 Gew.-%, bevorzugt über 72 Gew.-% und ganz besonders bevorzugt von über 77 Gew.-% liegt; und der Anteil der ungesättigten Fettsäureacylresten über 55 Gew.-%, vorzugsweise über 65 Gew.-% und besonders bevorzugt über 72 Gew.-% liegt, jeweils bezogen auf den Gesamtanteil an Fettsäureacylresten RCO der ein oder mehreren Verbindungen (I) im Wasch- und Reinigungsmittel;
und wobei die Verbindung (I) vorzugsweise aus einem Gemisch unterschiedlicher Kettenlängen und Sättigungsgrade des Fettsäurerests RCO wie oben definiert besteht und vorzugsweise abgeleitet ist von C-18-Pflanzenölen aus der Gruppe umfassend die Pflanzen wie oben definiert.

Bevorzugt liegt der Fettsäurerest RCO mit einem Anteil von 20 oder mehr Kohlenstoffatomen bevorzugt > 0.01 Gew.-%, besonders bevorzugt > 0.05 Gew.-% und ganz besonders bevorzugt ≥ 0.1 Gew.-% beträgt und äusserst bevorzugt ≥ 0.2 Gew.-%. Bevorzugt liegt der der Anteil an Fettsäureresten RCO mit Fettsäuren von 16 und weniger Kohlenstoffatomen unter 30 Gew.-%, bevorzugt unter 27 Gew.-% und besonders bevorzugt unter 17 Gew.-%; bevorzugt liegt der der Anteil an Fettsäureresten RCO mit Fettsäuren von 6 und weniger Kohlenstoffatomen < 0.5%, besonders bevorzugt < 0.05%; bevorzugt liegt der der Anteil an Hydroxyfettsäureresten < 75 Gew-%, bevorzugt < 25 Gew.-%, besonders bevorzugt < 5 Gew.-%; bevorzugt kann der Anteil an Fettsäureresten RCO mit 20 und mehr Kohlenstoffatomen bis zu 96 Gew.-% betragen kann; bevorzugt liegt der der Anteil des Ölsäureacylrestes bei weniger als 95 Gew.-%, besonders bevorzugt unter 85 Gew.-%, jeweils bezogen auf den Gesamtanteil an Fettsäureresten RCO des eingesetzten Tensids (I).

Erfindungsgemäss verwendete Tenside dieser Klasse werden bevorzugt erhalten durch die dem Fachmann bekannte Reaktion von Monochloressigsäure an einer terminalen Hydroxylgruppe eines alkoxylierten Fettsäureesters, eines alkoxylierten Alkyl Glycerids, bevorzugt eines Mono- oder Diglycerids, eines alkoxylierten Polyglycerids, oder eines alkoxylierten C-18-Pflanzenöls, oder deren Gemische und anschliessend mit einer Lauge neutralisiert.

Bevorzugt werden die erhaltenen Produktgemische für b=2 allgemein bezeichnet als (i) oder (ii):
Metall PEG-x Pflanzenöl Carboxylat (i)
Metall PEG-x Pflanzenglycerid Carboxylat oder Metall Pflanzenöl Glycereth-x carboxylat (ii)

Mit Metall = Alkalimetallkation, Erdalkalimetallkation, Ammoniumkation (i.e. Carboxylat) oder H (i.e. Carbonsäure) mit Ethoxylierungsgrad x = 2-75, bevorzugt 2-20, besonders bevorzugt 2-8.

Geeignete Vertreter der Tenside für die Zusammensetzungen bei erfindungsgemässer Verwendung umfassen, sind jedoch nicht beschränkt auf: Natrium PEG-6 Mandelöl Carboxylat, Natrium PEG-8 Mandelöl Carboxylat, Natrium PEG-8 Aprikosenkernöl Carboxylat, Natrium PEG-8 Buxus Chinensis Oil Carboxylat, Natrium PEG-6 Aprikosenkernöl Carboxylat, Natrium PEG-40 Aprikosenkernöl Carboxylat, Natrium PEG-8 Arganöl Carboxylat, Natrium PEG-8 Avocadoöl Carboxylat, Natrium PEG-11 Avocadoöl Carboxylat, Natrium PEG-8 Borretschsamenöl Carboxylat, Natrium PEG-8 Macademia Tenuifolia Öl Carboxylat, Natrium PEG-6 Maisöl Carboxylat, Natrium PEG-8 Maisöl Carboxylat, Natrium PEG-8 Traubenkernöl Carboxylat, Natrium PEG-8 Haselnussöl Carboxylat, Natrium PEG-8 Leinsamenöl Carboxylat, Natrium PEG-6 Olivenöl Carboxylat, Natrium PEG-7 Olivenöl Carboxylat, Kalium PEG-7 Olivenöl Carboxylat, Natrium PEG-8 Olea Europaea Öl Carboxylat, Ammonium PEG-7 Olivenöl Carboxylat, PEG-7 Olivenöl Carbonsäure, Natrium PEG-8 Olivenöl Carboxylat, Natrium PEG-10 Olivenöl Carboxylat, Natrium PEG-8 Oryza Sativa Öl Carboxylat, Natrium PEG-8 Prunus Dulcis Carboxylat, Natrium PEG-8 Persea Gratissma Öl Carboxylat, Natrium PEG-8 Passiflora edulis seed oil Carboxylat, Natrium PEG-6 Erdnussöl Carboxylat, Natrium PEG-45 Crambe Absyssinica Seed oil Carboxylat, Natrium PEG-75 Wiesenschaumkrautöl Carboxylat, Natrium PEG-8 Kürbiskernöl Carboxylat, Natrium PEG-3 Rapssamenöl Carboxylat, Natrium PEG-20 Rapssamenöl Carboxylat, Natrium PEG-8 Diestelöl Carboxylat, Natrium PEG-8 Schinziophyton Rautaneii Kernöl Carboxylat, Natrium PEG-8 Sesamsamenöl Carboxylat, Natrium PEG-8 Senum Indicum Öl Carboxylat Natrium PEG-8 Sojabohnenöl Carboxylat, Natrium PEG-20 Sojabohnenöl Carboxylat, Natrium PEG-36 Sojabohnenöl Carboxylat, Natrium PEG-8 Sonnenblumenöl Carboxylat, Natrium PEG-32 Sonnenblumenöl Carboxylat, Natrium PEG-8 Süssmandelöl Carboxylat, Natrium PEG-8 Wassermelonenkernöl Carboxylat, Natrium PEG-8 Weizenkeimöl Carboxylat, Natrium PEG-8 Zea Mais Öl Carboxylat, Natrium PEG-6 Mandelglycerid Carboxylat, Natrium Mandelöl Glycereth-8 Carboxylat, Carboxylat Natrium PEG-20 Mandelglycerid Carboxylat, Kalium PEG-35 Mandelglycerid Carboxylat, Ammonium PEG-60 Mandelglycerid Carboxylat, Natrium Avocadoöl Glycereth-8 Carboxylat, Natrium PEG-11 Avocadoglycerid Carboxylat, Natrium Arganöl Glycereth-8 Carboxylat, Natrium Mandelöl Glycereth-8 Carboxylat, Natrium PEG-14 Mandelglycerid Carboxylat, Natrium Maisöl Glycereth-8 Carboxylat, Natrium PEG-20 Maisglycerid Carboxylat, Natrium PEG-60 Maisglycerid Carboxylat, Natrium PEG-20 Nachtkerzenglycerid Carboxylat, Natrium PEG-60 Nachtkerzenglycerid Carboxylat, Natrium Traubenkernöl Glycereth-8 Carboxylat, Natrium Cannabis Sativa Kernöl Glycereth-8 Carboxylat, Natrium Jojobaöl Glycereth-8 Carboxylat, Natrium PEG-16 Macademiaglycerid Carboxylat, Natrium PEG-25 Moringaglycerid Carboxylat, Natrium PEG-2 Olivenglycerid Carboxylat, Natrium PEG-6 Olivenglycerid Carboxylat, Natrium PEG-7 Olivenglycerid Carboxylat, Natrium Olivenöl Glycereth-8 Carboxylat, Natrium PEG-10 Olivenglycerid Carboxylat, Natrium PEG-40 Olivenglycerid Carboxylat, Natrium Pfirsichkernöl Glycereth-8 Carboxylat, Natrium PEG-60 Passiflora edulis seed glycerid Carboxylat, Natrium PEG-60 Passiflora Incarnata seed glycerid Carboxylat, Natrium PEG-40 Diestelglycerid Carboxylat, Natrium Sojaöl Glycereth-8 Carboxylat, Natrium PEG-35 Soja glycerid Carboxylat, Natrium PEG-75 Soja glycerid Carboxylat, Natrium PEG-2 Sonnenblumenglycerid Carboxylat, Natrium PEG-7 Sonnenblumenglycerid Carboxylat, Natrium Sonnenblumenöl Glycereth-8 Carboxylat, Natrium PEG-10 Sonnenblumenglycerid Carboxylat, Natrium PEG-13 Sonnenblumenglycerid Carboxylat, Natrium PEG-7 Rapsglycerid Carboxylat, Natrium PEG-4 Rapsglycerid Carboxylat, Natrium PEG-10 Canolaglycerid Carboxylat, Natrium PEG-5 Tsubakiateglycerid Carboxylat, Natrium PEG-10 Tsubakiateglycerid Carboxylat, Natrium PEG-20 Tsubakiateglycerid Carboxylat, Natrium PEG-60 Tsubakiateglycerid Carboxylat, Natrium Baumwollöl Glycereth-8 Carboxylat, Natrium Reisöl Glycereth-8 Carboxylat, Natrium Sesamöl Glycereth-8 Carboxylat, Natrium Weizenkeimöl Glycereth-8 Carboxylat.

In dieser Erfindung besonders bevorzugt sind die Vertreter der Tenside mit der allgemeinen Bezeichnung
Metall Pflanzenöl PEG-n Carboxylat,
Mit Metall = Na, K, H, Ammonium; n=ganze Zahlen zwischen 2 und 8,
und den bevorzugten Pflanzenölen ausgewählt aus der Gruppe Distel, Erdmandel, Hanf, Krambe, Iberischer Drachenkopf, Leindotter, Leinsamen, Lupine, Luzerne, Mais, Olive, Ölrettich, Raps, Rübsen, Sesamblatt, Sonnenblume, Soja, Weintraube und Weizen, sowie deren Kombinationen.

Bevorzugt werden die Verbindungen (I), besonders bevorzugt Poly(Oxy-1,2-Ethandiyl), .Alpha.-Carboxy-.Omega.-(Olivenölfettsäuren)Oxy-, Natriumsalz (mit 7 mol EO durchschnittlichem EO-Gehalt), erfindungsgemäss als reinigendes Tensid für Proteinschmutz eingesetzt.

Bevorzugt werden die Verbindungen (I), besonders bevorzugt Poly(Oxy-1,2-Ethandiyl), Alpha.-Carboxy-.Omega.-(Olivenölfettsäuren)Oxy-, Natriumsalz (mit 7 mol EO durchschnittlichem EO-Gehalt), als reinigendes Tensid für ein verbessertes Schmutztragevermögen eingesetzt.

Bevorzugt werden die Verbindungen (I), besonders bevorzugt Poly(Oxy-1,2-Ethandiyl), .Alpha.-Carboxy-.Omega.-(Olivenölfettsäuren)Oxy-, Natriumsalz (mit 7 mol EO durchschnittlichem EO-Gehalt), als Dispergierungsmittel eingesetzt. Bevorzugt werden die Verbindungen (I), besonders bevorzugt Poly(Oxy-1,2-Ethandiyl), .Alpha.-Carboxy-.Omega.-(Olivenölfettsäuren)Oxy-, Natriumsalz (mit 7 mol EO durchschnittlichem EO-Gehalt), als Stabilisator für partikuläre Inhaltsstoffe eingesetzt.

Bevorzugt werden die Verbindungen (I), besonders bevorzugt Poly(Oxy-1,2-Ethandiyl), .Alpha.-Carboxy-.Omega.-(Olivenölfettsäuren)Oxy-, Natriumsalz (mit 7 mol EO durchschnittlichem EO-Gehalt), als Stabilisator bei hohem Elektrolytgehalt oder hartem Wasser eingesetzt.

Bevorzugt werden die Verbindungen (I), besonders bevorzugt Poly(Oxy-1,2-Ethandiyl), .Alpha.-Carboxy-.Omega.-(Olivenölfettsäuren)Oxy-, Natriumsalz (mit 7 mol EO durchschnittlichem EO-Gehalt), zur Minderung von Augenreizungen durch Tensidsysteme eingesetzt.

Besonders bevorzugt sind Vertreter mit einem HLB > 10.5 und <12.0.

Ganz besonders bevorzugt ist die Zusammensetzung enthaltend die Verbindung (I) mit dem INCI Name: Natrium Olivenöl PEG-7 Carboxylat bzw. Sodium PEG-7 olive oil carboxylate, IUPC-Name Poly(Oxy-1,2-Ethandiyl), .Alpha.-Carboxy-.Omega.-(Olivenölfettsäuren)Oxy-, Natriumsalz mit 7 mol EO durchschnittlichem EO-Gehalt), HLB = 11.

### Verwendung von Fettsäuregemischen

Im Sinne dieser Anmeldung liegt der Verbindung (I) eine Mischung von Fettsäurederivaten auf Basis von C18-Pflanzenölen mit unterschiedlicher Kettenlänge und Sättigungsgrad zugrunde. Die Mischung folgt bevorzugt der Fettsäureverteilung im nativen Öl oder wie sie bei der Umsetzung von natürlich vorkommenden Pflanzenöle oder Fette anfallen. Indem für die Synthese der Tensidklasse Gemische von Fettsäurederivaten verwendet werden - wie sie bei der Umsetzung von natürlich vorkommenden Pflanzenöle oder Fette anfallen - können die Tenside kostengünstig, ressourceneffizient und umweltschonend produziert werden. Zusätzliche Reinigungsverfahren, wie z.B. die Trennung der Fettsäuren, bzw. Fettsäureester durch fraktionierte Destillation oder zusätzliche Syntheseschritte, wie z.B. zum Fettalkohol, werden hier nicht benötigt. Neben den ökologischen und ökomischen Vorteilen der Verwendung von natürlichen Fettsäuregemischen, zeigen die verwendeten Tensidmischungen eine erhöhte Reinigungsleistung.

Vorzugsweise ist die Polyglykolkette der Verbindung (I) pflanzlichen Ursprungs.

Die Zusammensetzungen enthalten bei der Verwendung bevorzugt 0.01 bis 50 Gew.-% einer oder mehrerer Verbindungen (I), bevorzugter 0.25 bis 40 Gew-%, besonders bevorzugt 0.6 bis 20 Gew.-% und ganz besonders bevorzugt 0.6 Gew.-% bis 8 Gew.-%, bezogen auf die Gesamtmasse der Zusammensetzung.

### Weitere Inhaltsstoffe

### Tenside (II)

Ein weiterer Gegenstand der Erfindung richtet sich auf die Verwendung einer Zusammensetzung umfassend ein oder mehrere zusätzliche Tenside (II), ausgewählt aus den Gruppen der Alkylethersulfate, Alkylsulfate, Acylglutamate, Acylsarcosinate, Sulfosuccinatester, bevorzugt ethoxylierte oder nicht ethoxyliert, Alkylglucoside, Amidoalkylbetaine, Alkanolamide und Amphoacetate, wobei die Tenside gesättigte Alkyl- oder Acylgruppen mit Kettenlängen zwischen 8-18 Kohlenstoffatomen, oder Gemische aus gesättigten Alkyl- oder Acylgruppen mit 8 bis 18 Kohlenstoffatomen und ungesättigten C-18-Alkenyl- oder Acylgruppen enthalten, wie sie aus Kokosöl, Palmkernöl oder Babassuöl erhalten werden;
und wobei das Gewichts-Verhältnis von (I) zu der Summe der Tenside (II) ≥ 2 : 1 ist, bevorzugt ≥ 3,5 : 1 und besonders bevorzugt ≥ 5 : 1 und besonders bevorzugt 1: 0 ist.

Bevorzugte Verbindungen aus der Gruppe der Alkylethersulfate sind: Alkylethersulfate: Sodium laureth sulfate, Sodium coceth sulfate; Sodium myristyl ether sulfate, Sodium trideceth sulfate.

Bevorzugte Verbindungen aus der Gruppe der Alkylsulfate sind: Sodium Lauryl sulfate, Sodium coco sulfate, Ammonium lauryl sulfate; Bevorzugte Verbindungen aus der Gruppe der Acylglutamate sind: Sodium cocoyl glutamate, TEA cocoyl glutamate, Sodium lauroyl glutamate; Bevorzugte Verbindungen aus der Gruppe der Acylsarcosinate sind Sodium lauroyl sarcosinate, Sodium myristoyl sarcosinate; Bevorzugte Verbindungen aus der Gruppe der Sulfosuccinatester sind bevorzugt Disodium laurylsulfosuccinate, Disodium Laureth sulfosuccinat; Bevorzugte Verbindungen aus der Gruppe der Alkylglucoside, sind Coco glucoside, Lauryl glucoside, Decyl glucoside, C10-C16 alkyl glucoside; Bevorzugte Verbindungen aus der Gruppe der Amidoalkylbetaine und Betaine sind Cocoamidopropylbetain und Coco betaine; Bevorzugte Verbindungen aus der Gruppe der Alkanolamide sind Lauramide DEA oder MEA, Cocamid DEA oder MEA; Bevorzugte Verbindungen aus der Gruppe der Amphoacetate sind Sodium Coco Amphoacetate, Sodium lauroamphoacetat; wobei "Sodium" exemplarisch steht für alle Alkali-, Erdalkali-, Ammonium-, oder organisches Ammoniumkationen.

Hierbei gilt insbesondere:
Bevorzugt ist das Verhältnis von (I) zu den Alkylethersulfate ≥ 3,5 : 1 ist, bevorzugt ≥ 5 : 1 und besonders bevorzugt ≥ 10 : 1
Bevorzugt ist das Verhältnis von (I) zu den Alkylsulfate ≥ 3,5 : 1 ist, bevorzugt ≥ 5 : 1 und besonders bevorzugt ≥ 10 : 1.
Bevorzugt ist das Verhältnis von (I) zu den Acylglutamate ≥ 1,5 : 1 ist, bevorzugt ≥ 3,5 : 1 und besonders bevorzugt ≥ 7 : 1.
Bevorzugt ist das Verhältnis von (I) zu den Acylsarcosinate ≥ 1 ,5 : 1 ist, bevorzugt ≥ 3 : 1 und besonders bevorzugt ≥ 7 : 1.
Bevorzugt ist das Verhältnis von (I) zu den Sulfosuccinatester ≥ 1,5 : 1 ist, bevorzugt ≥ 2,5 : 1 und besonders bevorzugt ≥ 5 : 1.
Bevorzugt ist das Verhältnis von (I) zu den Alkylglucoside ≥ 3,5 : 1 ist, bevorzugt ≥ 5 : 1 und besonders bevorzugt ≥ 10 : 1.
Bevorzugt ist das Verhältnis von (I) zu den Amidoalkylbetaine ≥ 1 : 1 ist, bevorzugt ≥ 3 : 1 und besonders bevorzugt ≥ 6 : 1.
Bevorzugt ist das Verhältnis von (I) zu den Alkanolamide ≥ 1 : 1 ist, bevorzugt ≥ 3 : 1 und besonders bevorzugt ≥ 6 : 1.
Bevorzugt ist das Verhältnis von (I) zu den Amphoacetate ≥ 3,5 : 1 ist, bevorzugt ≥ 5 : 1 und besonders bevorzugt ≥ 10 : 1 .

In den Zusammensetzungen ist es bei erfindungsgemässer Verwendung gelungen, den Gehalt an mittelkettigen Tensiden bei gleichbleibender oder verbesserter Leistung zu reduzieren. In den erfindungsgemässen Verwendungen der Mischungen ist es gelungen, die Einstufung für die Augenreizung gegenüber mittelkettigen Tensidmischungen um mindestens eine Stufe zu verbessern.

Die Mittel enthalten bei der Verwendung bevorzugt bis 25 Gew.-% eines oder mehrere Verbindungen (II), bevorzugter bis 15 Gew-%, besonders bevorzugt bis 10 Gew.-% und ganz besonders bevorzugt bis 1 Gew.-%, bezogen auf die Gesamtmasse der Zusammensetzung

Die erfindungsgemäss verwendeten Zusammensetzungen zeichnen sich durch eine hohe Dispergierwirkung aus. Die verwendete Zusammensetzung enthält keine Biotenside.

Eine bevorzugt verwendete Ausführungsvariante enthält keine Tenside der Gruppen (II). Eine bevorzugt verwendete Ausführungsvariante enthält ein oder mehrere Tenside der Verbindung (I) sowie weitere Tenside (III) abgeleitet von C18-Pflanzenölen.

### Tenside (III)

Die Erfindung richtet sich auf die Verwendung einer Zusammensetzung zusätzlich umfassend ein oder mehrere Tenside (III) ausgewählt aus der Gruppe der Seifen (Alkalimetall- oder Ammonium-Fettsäurecarboxylate), der ethoxylierten Fettsäurealkylester, der Fettsäureamide und der Fettsäureimine, wobei die Fettsäurereste von einem C-18-Pflanzenöl abgeleitet sind.

Hierbei ist vorzugsweise zumindest eine Seife enthalten, ausgewählt aus Alkalimetall- oder Ammoniumsalze von gesättigten oder ungesättigten Fettsäuren, hergestellt durch Verseifung von C-18-Pflanzenölen, wie oben definiert.

Hierbei ist vorzugsweise zumindest einer derethoxylierten Fettsäurealkylester, abgeleitet von einem C18-Pflanzenöl, ausgewählt aus der Gruppe der ethoxylierten Fettsäuremethylester oder ethoxylierten Fettsäureethylester,
Hierbei ist vorzugsweise zumindest einer der Fettsäureamide, abgeleitet von einem C18-Pflanzenöl ausgewählt aus der Gruppe der N-Acylaminosäurederivate, N-Acylaspartat, N-Acylglycinat, N-Acylalaninat, N-Acylsarcosinat, N-Acylglutamat, acylierte Polypeptide, N-Acylaminosulfonsäuren, N-Acyltaurid, alkoxylierten Fettsäureamide, Polyhydroxyfettsäureamide, gegebenfalls ethoxyliert oder carboxyliert , Carbonsäureamidethersulfate, Alkanolamin-Carbonsäure-Kondensate, Amidoalkylpyrrolidone, Amidoamine, N-Alkylamidobetaine, Alkylaminopropionsäure, acylierte Diamine und Polyamine sowie deren Salze, besonders bevorzugt sind ein oder mehrere Tenside (III) ausgewählt aus den Gruppen der Fettsäureamiden (A) oder der Polyhydroxyfettsäureamiden (B).

Hierbei ist vorzugsweise zumindest einer der Fettsäureimine, abgeleitet von einem C18-Pflanzenöl ausgewählt aus der Gruppe der Imidazolcarboxylate, Alkyliminopropionsäure, Amphoacetate. Besonders bevorzugt sind ein oder mehrere Tenside (III) ausgewählt aus den Gruppen der Amphoacetate (C).

### (A) Fettsäureamide

Ein weiterer Gegenstand der Erfindung richtet sich auf die Verwendung einer Zusammensetzung umfassend ein oder mehrere Tenside (III) ausgewählt aus der Gruppe der alkoxylierten Fettsäureamide der Formel (A) folgend,

(A) R- CO-NH-(CₘH₂ₘO)ₙ -H

Wobei **m** die ganze Zahlen 2 oder 3 ist, bevorzugt 2, **n** Zahl im Bereich von 2-10, bevorzugt im Bereich 2-8, ganz besonders bevorzugt 2-4, mit **R** = gesättigte, ein- oder mehrfach ungesättigter Kohlenwasserstoffkette mit 5-23 Kohlenstoffatomen und RCO abgeleitet aus einem Fettsäuregemisch, wobei der Anteil von 18 und mehr Kohlenstoffatomen des Fettsäurerestes RCO über 60 Gew.-%, bevorzugt über 72 Gew.-% und ganz besonders bevorzugt von über 77 Gew.-% liegt; und wobei der Anteil an ungesättigten Fettsäureresten über 55 Gew.-%, vorzugsweise über 65 Gew.-% und besonders bevorzugt über 72 Gew.-% liegt, jeweils bezogen auf den Gesamtanteil an Fettsäureresten RCO des eingesetzten Tensids (A);
und wobei das Tensid (A) vorzugsweise aus einem Gemisch unterschiedlicher Kettenlängen und Sättigungsgrade des Fettsäurerests RCO wie oben definiert besteht und RCO vorzugsweise abgeleitet ist von einem C-18-Pflanzenöl aus der oben offenbarten Gruppe der Pflanzen.

Besonders bevorzugt sind Fettsäureamide der Formel (A) abgeleitet von Distel, Erdmandel, Hanf, Krambe, Iberischer Drachenkopf, Leindotter, Leinsamen, Lupine, Luzerne, Mais, Olive, Ölrettich, Raps, Rübsen, Sesamblatt, Sonnenblume, Soja, Weintraube und Weizen, sowie deren Kombinationen. Besonders bevorzugt sind Fettsäureamide der Formel (A) mit einem HLB > 10.5 und <12.0. Vorzugsweise ist die Polyglykolkette der Verbindung (A) pflanzlichen Ursprungs.

Die Zusammensetzungen enthalten bei der Verwendung bevorzugt bis 30 Gew.-% eines oder mehrerer Verbindungen (A), bevorzugter bis 10 Gew-%, besonders bevorzugt 0,5 -3 Gew.-% und ganz besonders bevorzugt 0,5 Gew.-% bis 2 Gew.-%, bezogen auf die Gesamtmasse der Zusammensetzung.

Erfindungsgemäss äusserst bevorzugt ist das ethoxylierte Fettsäureamid auf Basis Rapsöl, IUPAC Name: Amides, rape oil, N-(hydroxyethyl), ethoxylated; INCI Name: PEG-4-Rapssamenamid, oder Rübsamenamid bzw. PEG-4 rapeseed amide. Handelsname: Amidet N von Kao. Im Vergleich zu dem meist verwendeten Tensid Natrium Laureth Sulfate, weist PEG-4-Rapssamenamid ein deutlich geringeres Augenirritationspotential auf und eignet sich daher hervorragend für die erfindungsgemäss verwendeten Zusammensetzungen.

### (B) Polyhydroxy Fettsäureamide

Ein weiterer Gegenstand der Erfindung richtet sich auf die Verwendung einer Zusammensetzung umfassend ein oder mehrere Tenside (III) ausgewählt aus der Gruppe der Polyhydroxy Fettsäureamide der Formel (B) folgend,

Wobei **R⁴** einen C1-C4-Alkylrest bedeutet, vorzugsweise Methyl und **R** eine gesättigte, ein- oder mehrfach ungesättigter Kohlenwasserstoffkette mit 5-23 Kohlenstoffatomen und RCO abgeleitet aus einem Fettsäuregemisch, wobei der Anteil von 18 und mehr Kohlenstoffatomen des Fettsäurerestes RCO über 60 Gew.-%, bevorzugt über 72 Gew.-% und ganz besonders bevorzugt von über 77 Gew.-% liegt; und wobei der Anteil an ungesättigten Fettsäureresten über 55 Gew.-%, vorzugsweise über 65 Gew.-% und besonders bevorzugt über 72 Gew.-% liegt, jeweils bezogen auf den Gesamtanteil an Fettsäureresten RCO des eingesetzten Tensids (B);
und wobei das Tensid (B) vorzugsweise aus einem Gemisch unterschiedlicher Kettenlängen und Sättigungsgrade des Fettsäurerests RCO wie oben definiert besteht und wobei RCO vorzugsweise abgeleitet ist von einem C-18-Pflanzenöl aus der oben offenbarten Gruppe der Pflanzen. Erfinderisch besonders bevorzugt sind Fettsäureamide der Formel (B) abgeleitet von Distel, Erdmandel, Hanf, Krambe, Iberischer Drachenkopf, Leindotter, Leinsamen, Lupine, Luzerne, Mais, Olive, Ölrettich, Raps, Rübsen, Sesamblatt, Sonnenblume, Soja, Weintraube und Weizen, sowie deren Kombinationen.
Die Zusammensetzungen enthalten bei der Verwendung bevorzugt bis 30 Gew.-% eines oder mehrerer Verbindungen (B), bevorzugter bis 10 Gew-%, besonders bevorzugt 0,5 -5 Gew.-% und ganz besonders bevorzugt 0,5 Gew.-% bis 3 Gew.-%, bezogen auf die Gesamtmasse der Zusammensetzung.

Erfindungsgemäss äusserst bevorzugt ist das Polyhdroxy Fettsäureamid oder Glucamid gemäss Formel (B) auf Basis Sonnenblumenöl, INCI Name: Sunfloweroyl Methylglucamide.

Im Vergleich zu dem meist verwendeten Tensid Natrium Laureth Sulfate, weist Sunfloweroyl Methylglucamide ein deutlich geringeres Augenirritationspotential auf und eignet sich daher hervorragend für die erfindungsgemässe Verwendung der Zusammensetzungen.

### (C) Amphoacetate

Ein weiterer Gegenstand der Erfindung richtet sich auf die Verwendung einer Zusammensetzung umfassend ein oder mehrere Tenside (III) ausgewählt aus der Gruppe der Amphoacetate (C) oder Amphoglycinate, wobei das Tensid (C) vorzugsweise aus einem Gemisch unterschiedlicher Kettenlängen und Sättigungsgrade des Fettsäurerests RCO wie für Tensid (I) definiert besteht und wobei RCO vorzugsweise abgeleitet ist von einem C-18-Pflanzenöl aus der gemäss Definitionen offenbarten bevorzugten Gruppe der Pflanzen.

Geeignete Amphoacetate umfassen, sind jedoch nicht beschränkt, auf sodium oliveamphoacetate, sodium sunflowerseedamphoacetate, sodium grapeseedamphoacetate, sodium cottonseedamphoacetate, sodium ricebranamphoacetate, sodium sesamamphoacetate, sodium sweetalmondamphoacetate, sodium peanutamphoacetate, sodium wheat germamphoacetate, und deren Mischungen.

Erfinderisch besonders bevorzugt sind weiterhin Amphoacetate (C) abgeleitet von Distel, Erdmandel, Hanf, Krambe, Iberischer Drachenkopf, Leindotter, Leinsamen, Lupine, Luzerne, Mais, Olive, Ölrettich, Raps, Rübsen, Sesamblatt, Sonnenblume, Soja, Weintraube und Weizen, sowie deren Kombinationen.

Die Zusammensetzungen enthalten bei der Verwendung bevorzugt bis 40 Gew.-% eines oder mehrere Verbindungen (C), bevorzugter 0,5 - 25 Gew-%, besonders bevorzugt 0,5 -10 Gew.-% und ganz besonders bevorzugt 0,5 Gew.-% bis 5 Gew.-%, bezogen auf die Gesamtmasse der Zusammensetzung.

Besonders bevorzugt werden Amphoacetate (C), abgeleitet von C-18-Pflanzenölen, in einer Konzentration ≥ 5 Gew.-%, bevorzugt ≥ 10 Gew.-%, besonders bevorzugt ≥ 20 Gew.-%, eingesetzt, bezogen auf die Gesamtmasse der Tenside in der verwendeten Zusammensetzung.

In einer bevorzugten Ausführungsform, werden bei der Verwendung ausschliesslich Amphoacetate (C) abgeleitet von C-18-Pflanzenölen als amphotere Tenside in der Wasch- und Reinigungszusammensetzung eingesetzt.

### (D) Fettsäureester

Ein weiterer Gegenstand der Erfindung richtet sich auf die Verwendung einer Zusammensetzung umfassend ein oder mehrere zusätzliche Tenside ausgewählt aus der Gruppe der alkoxylierten Fettsäureester (D), wobei (D) vorzugsweise aus einem Gemisch unterschiedlicher Kettenlängen und Sättigungsgrade des Fettsäurerests RCO wie oben definiert besteht und wobei RCO vorzugsweise abgeleitet ist von einem C-18-Pflanzenöl aus der oben offenbarten bevorzugten Gruppe der Pflanzen.

Geeignete Fettsäureester umfassen, sind jedoch nicht beschränkt auf: Pflanzenöl-PEG- ester (i): PEG-6 Mandelöl, PEG-8 Mandelöl, PEG-8 Aprikosenkernöl, PEG-6 Aprikosenkernöl, PEG-40 Aprikosenkernöl, PEG-8 Avocadoöl, PEG-11 Avocadoöl, PEG-8 Borretschsamenöl, PEG-8 Macademia Tenuifolia Öl, PEG-6 Maisöl, PEG-8 Maisöl, PEG-8 Traubenkernöl, PEG-8 Haselnussöl, PEG-8 Leinsamenöl, PEG-6 Olivenöl, PEG-7 Olivenöl, PEG-7 Olivenöl, PEG-8 Olea Europaea Öl, PEG-7 Olivenöl, PEG-7 Olivenöl, PEG-8 Olivenöl, PEG-10 Olivenöl, PEG-8 Oryza Sativa Öl, PEG-8 Prunus Dulcis, PEG-8 Persea Gratissma Öl, PEG-8 Passiflora edulis seed oil, PEG-6 Erdnussöl, PEG-45 Crambe Absyssinica Seed oil, PEG-75 Wiesenschaumkrautöl, PEG-8 Kürbiskernöl, PEG-3 Rapssamenöl, PEG-20 Rapssamenöl, PEG-8 Diestelöl, PEG-8 Schinziophyton Rautaneii Kernöl, PEG-8 Sesamsamenöl, PEG-8 Senum Indicum Öl, PEG-8 Sojabohnenöl, PEG-20 Sojabohnenöl, PEG-36 Sojabohnenöl, PEG-8 Sonnenblumenöl, PEG-32 Sonnenblumenöl, PEG-8 Süssmandelöl, PEG-8 Wassermelonenkernöl, PEG-8 Weizenkeimöl, PEG-8 Zea Mais Öl; sowie PEG-Pflanzenölglyceridester (ii): PEG-6 Mandelglycerid, Mandelöl Glycereth-8 Ester, PEG-20 Mandelglycerid, PEG-35 Mandelglycerid, PEG-60 Mandelglycerid, Avocadoöl Glycereth-8 Ester, PEG-11 Avocadoglycerid, Arganöl Glycereth-8 Ester, Mandelöl Glycereth-8 Ester, PEG-14 Mandelglycerid, Maisöl Glycereth-8 Ester, PEG-20 Maisglycerid, PEG-60 Maisglycerid, PEG-20 Nachtkerzenglycerid, PEG-60 Nachtkerzenglycerid, Traubenkernöl Glycereth-8 Ester, Cannabis Sativa Kernöl Glycereth-8 Ester, Jojobaöl Glycereth-8 Ester, PEG-16 Macademiaglycerid, PEG-25 Moringaglycerid, PEG-2 Olivenglycerid, PEG-6 Olivenglycerid, PEG-7 Olivenglycerid, Olivenöl Glycereth-8 Ester, PEG-10 Olivenglycerid, PEG-40 Olivenglycerid, Pfirsichkernöl Glycereth-8 Ester, PEG-40 Distelglycerid, Sojaöl Glycereth-8 Ester, PEG-35 Soja glycerid, PEG-75 Soja glycerid Ester, PEG-2 Sonnenblumenglycerid, PEG-7 Sonnenblumenglycerid, Sonnenblumenöl Glycereth-8 Ester, PEG-10 Sonnenblumenglycerid, PEG-13 Sonnenblumenglycerid, PEG-7 Rapsglycerid, PEG-4 Rapsglycerid, PEG-10 Canolaglycerid, Baumwollöl Glycereth-8 Ester, Reisöl Glycereth-8 Ester, Sesamöl Glycereth-8 Ester, Weizenkeimöl Glycereth-8 Ester; sowie ethoxylierte Fettsäurealkylester (iii): Ethoxylierte Rapsmethylester (EO 7-15), Ethoxylierte Rapsethylester (EO 7-15), Ethoxylierte Sojamethylester (EO 7-15), Ethoxylierte Sojaethylester (EO 7-15). Vorzugsweise ist die Polyglykolkette der Verbindung (D) pflanzlichen Ursprungs.

Die Zusammensetzungen enthalten bei der Verwendung bevorzugt bis 30 Gew.-% eines oder mehrere Verbindungen (D), bevorzugter bis 20 Gew-%, besonders bevorzugt bis 10 Gew.-% und ganz besonders bevorzugt 1 Gew.-% bis 3 Gew.-%, bezogen auf die Gesamtmasse der Zusammensetzungen.

Bevorzugt umfasst die Zusammensetzung bei der Verwendung ein oder mehrere zusätzliche Tenside ausgewählt aus der Gruppe der alkoxylierte Fettsäurester (D), wobei besonders bevorzugt das Gewichts-Verhältnis von (I) zu der Summe von C18-Pflanzenöl-PEG- estern (i), insbesondere bevorzugt zu PEG-7-Olivenölester ≥ 2 : 1 ist, bevorzugt ≥ 3,5 : 1 und besonders bevorzugt ≥ 5: 1.

Die Zusammensetzungen enthalten bei der Verwendung bevorzugt bis 5 Gew.-% eines oder mehrerer C18-Pflanzenöl-PEG-ester (i), bevorzugter bis 3 Gew-%, besonders bevorzugt bis 1 Gew.-%. In einer bevorzugten Ausführungsform der Zusammensetzungen wird bei der Verwendung kein zusätzlicher C18-Pflanzenöl-PEG- ester (i) zu der Verbindung (I) zugegeben.

Die Zusammensetzungen enthalten bevorzugt bis 50 Gew.-% eines oder mehrere Verbindungen (III), bevorzugter bis 40 Gew-%, besonders bevorzugt 0.6 bis 20 Gew.-% und ganz besonders bevorzugt 0.6 Gew.-% bis 8 Gew.-%, bezogen auf die Gesamtmasse der Zusammensetzung.

### Weitere optionale Tenside (IV)

Unter Tensid werden in diesem Zusammenhang amphiphile organische Substanzen mit grenzflächenaktiven Eigenschaften verstanden, die sich an die Grenzfläche zwischen zwei Flüssigkeiten, wie beispielsweise Öl und Wasser adsorbieren und die Fähigkeit besitzen, die Oberflächenspannung von Wasser zu verringern. In Lösung tendieren Tenside zur Selbstaggregation und bilden Strukturen wie bspw. Micellen, lamellare Strukturen u.a. Im Zusammenhang mit dieser Erfindung werden als Tenside Verbindungen bezeichnet, die die Fähigkeit besitzen, die Oberflächenspannung von Wasser bei 20°C und bei einer Konzentration von 0.5 Gew.-% bezogen auf die Gesamtmenge der Zubereitung auf unter 45 mN/m zu verringern.

Für weitere optionale Tenside, welche vom Fachmann bei erfindungsgemässer Verwendung frei mit der Zusammensetzung kombiniert werden können, wird auf die einschlägige Fachliteratur wie z.B. Richard J. Farn, Chemistry and Technology of Surfactants, Blackwell Publishing, verwiesen. Die Tenside umfassen Kohlenwasserstoffketten, abgeleitet aus Fettsäuren oder synthetischen Kohlenwasserstoffen gesättigt oder ungesättigt, substituiert oder nicht-substituiert, linear oder verzweigt mit 4-24 Kohlenstoffatomen in der Kohlenwasserstoffkette. Optionale Tenside umfassen bevorzugt weitere Tenside aus C18-Pflanzenölen, sind jedoch nicht auf diese beschränkt.

Überraschenderweise zeigen die Zusammensetzungen bei erfindungsgemässer Verwendung eine vergleichbare Reinigungsleistung zu üblichen Mitteln mit Schwefeltensiden, auch ohne deren Verwendung. Aus Umweltschutzgründen und den zunehmenden Sulfatgehalten in Trinkwasser ist eine bevorzugte Ausführungsvariante frei von allen Schwefeltensiden. Ebenso kann auf die gewässerbelastenden Phosphate und Phosphonate ohne Kompromisse an die Reinigungsleistung verzichtet werden. Eine weitere bevorzugte Ausführungsform ist bei der Verwendung phosphat- und phosphonatfrei.

Weiterhin kann die Zusammensetzung bei der Verwendung optional kationische Tenside enthalten, beispielsweise primäre, sekundäre, tertiäre oder quartäre Alkylammoniumsalze der Formel (RI)(RII)(RIII)(RIV)N⁺X⁻, in der RI bis RVI unabhängig voneinander gleich- oder verschiedenartige Alkylreste, verzweigt und unverzweigt, gesättigt oder ungesättigt, unsubstituiert, einfach oder mehrfach substituiert, oder H, wobei X- für ein Anion steht.

Vorzugsweise werden Tenside verwendet, deren hydrophiler Teil aus pflanzlichem Ursprung stammt, ganz besonders bevorzugt abgeleitet von Pflanzen aus Mitteleuropa, wie beispielsweise Zuckertenside oder Aminosäuretenside.

Die Zusammensetzungen entwickeln bei erfindungsgemässer Verwendung einen stabilen Schaum und machen damit das häufig eingesetzte Cocoamidopropyl Betain entbehrlich. Diese Substanz weist ein erhebliches Irritationspotential auf. Eine bevorzugte Ausführungsvariante ist daher bei Verwendung frei von Cocoamidopropyl Betain.

Eine weitere bevorzugt verwendete Ausführungsvariante ist frei von Cocamid DEA und Cocamid MEA, welche ebenso zur Schaumstabilisierung Anwendung finden und als hautreizend bekannt sind.

### Zusammensetzung der Tenside im Mittel bei erfindungsgemässer Verwendung

Bevorzugt beträgt die Summe der Tenside, abgeleitet von C18-Fettsäuren (I)+(III), bezogen auf die Gesamtmasse der in der Zusammensetzung vorliegenden Tenside > 50 Gew.-%, bevorzugt > 65 Gew.-%, besonders bevorzugt > 75 Gew.-%.

In einer besonders bevorzugt verwendeten Ausführungsvariante beträgt die Summe der Tenside, abgeleitet von C-18-Fettsäuren (I)+(III)+ (IV), bezogen auf die Gesamtmasse der in der Zusammensetzung vorliegenden Tenside, 100%.

### Zusatzstoffe & Eigenschaften

### Lösungsmittel

Die Zusammensetzung kann bei erfindungsgemässer Verwendung alle in Wasch- und Reinigungsmitteln üblichen Lösungsmittel enthalten. In einer bevorzugten flüssigen oder gelförmigen Ausführungsform enthält die verwendete Zusammensetzung Wasser als Lösungsmittel, wobei mehr als 5 Gew.-%, bevorzugt mehr als 15 Gew.-% und besonders bevorzugt mehr als 25 Gew.% Wasser enthält, jeweils bezogen auf die Gesamtmenge der Zusammensetzung. Besonders bevorzugte Zusammensetzungen enthalten bei der Verwendung - bezogen auf ihr Gewicht- 5 bis 98 Gew.-%, bevorzugt 10 bis 90 Gew.-%, besonders bevorzugt 25 bis 75 Gew.-% Wasser. Alternativ kann es sich bei der Verwendung um wasserarme oder wasserfreie Zusammensetzungen handeln, wobei der Gehalt an Wasser in einer bevorzugt verwendeten Ausführungsform weniger als 10 Gew.-%, und mehr bevorzugt weniger als 8 Gew.-% enthält, jeweils bezogen auf die gesamte flüssige Zusammensetzung. In einer weiteren flüssigen oder gelförmigen Ausführungsform ist die Zusammensetzung bei der Verwendung wasserfrei, wobei die Zusammensetzung ein organisches Lösungsmittel als Hauptlösungsmittel enthält. Dabei ist es bevorzugt, dass die Zusammensetzung bei der Verwendung 5 bis 98 Gew.-%, bevorzugt 10 bis 90 Gew.-%, besonders bevorzugt 25 bis 75 Gew.-% Lösungsmittel enthält.

Hierbei ist vorzugsweise zumindest eines der Lösungsmittel ausgewählt aus der Gruppe umfassend: Aqua (Wasser), Alcohol denat. (Ethanol), Alkohole, Buteth-3, Butoxydiglycol, Butoxyethanol, Butoxyisopropanol, Butoxypropanol, n-Butyl Alcohol, t-Butyl Alcohol, Butyl-3-hydroxybutyrate, Butylene Glycol, Butyloctanol, C1-C6-Alkane, C7-C15-Alkane, Diethylene Glycol, Diethylenglycol monobutylether, Dimethoxydiglycol, Dimethyl Ether, Dimethyl 2-methylglutarat, Dipropylene Glycol, Dipropylenglycol Phenylether, Ethyllactat, 2-Ethyllactat, Ethyl levulinate glycerol ketal, Ethyl levulinate propylene glycol ketal, Ethyl levulinate ethylene glycol ketal, Ethoxydiglycol, Ethoxyethanol, Ethyl Hexanediol, Fettsäuremethylester z.B. auf Basis C18-Pflanzen, Gammalaverolacton, Glycol, Glycerin, Hexanediol, 1,2,6-Hexanetriol, Hexyl Alcohol, Hexylene Glycol, Isobutoxypropanol, Isopentyldiol, Isopropyl Alcohol (iso-Propanol), Lävulinsäure ester, 3-Methoxybutanol, Methoxydiglycol, Methoxyethanol, Methoxyisopropanol, Methoxymethylbutanol, Methoxy PEG-10, Methylal, Methyl Alcohol, Methyl-9-dodecenoate, Methyl Hexyl Ether, Methylpropanediol, 2-Methyl THF, Neopentyl Glycol, N,N-Dimethyl-9-decenamide, Polyole, PEG-4, PEG-6, PEG-7, PEG-8, PEG-9, PEG-6 Methyl Ether, Pentylene Glycol, PPG-7, PPG-2-Buteth-3, PPG-2 Butyl Ether, PPG-3 Butyl Ether, PPG-2 Methyl Ether, PPG-3 Methyl Ether, PPG-2 Propyl Ether, 1,2-Propanediol, 1,3-Propandiol, Propyl Alcohol (n-Propanol), Propylene Glycol, Propylene Glycol Butyl Ether, Propylene Glycol Propyl Ether, Terpene, z.B. Limonen, Thymol, u.a. insbesondere natürlichen Ursprungs wie Zitronenöl, Lavendelöl, Thymianöl, u.a., Tetrahydrofurfuryl Alcohol, Trimethylhexanol. Erfindungsgemäss können diese Lösungsmittel in einer dem Fachmann durchaus bekannten Art und Weise frei mit anderen Inhaltsstoffen kombiniert werden.

In einer bevorzugt verwendeten Ausführungsform, werden Lösungsmittel aus der Gruppe Lösungsmittel, die aus pflanzlichen Rohstoffen gewonnen werden und biologisch abbaubar sind, verwendet. Besonders bevorzugt sind Lösungsmittel, die keine VOC (volatile organic compounds) enthalten.

Eine besonders bevorzugte Ausführungsform enthält bei der Verwendung zusätzlich Fettsäurealkylester der Formel R-CO-O-R⁶ als Lösungsmittel wobei der Fettsäurealkylester aus einem Gemisch unterschiedlicher Kettenlängen und Sättigungsgrade des Fettsäurerests RCO wie definiert bei Tensid (A) besteht und abgeleitet ist von einem C-18 Pflanzenöl;
und wobei R⁶ ein linearer oder verzweigter Kohlenwasserstoff von 1-5 Kohlenstoffatomen ist, bevorzugt bestehend aus einer Methyl- oder Ethylgruppe, besonders bevorzugt Methyl. Bevorzugte Vertreter sind Rapsmethylester, Sonnenblumenmethylester, Distelmethylester oder Sojamethylester.

### Enthärter und Komplexbildner

Bei erfindungsgemässer Verwendung sind alle in Wasch-, Pflege- und Reinigungsmitteln üblichen Komplexbildner geeignet. Geeignet sind bei erfindungsgemässer Verwendung beispielsweise Enthärter und Komplexbildner aus den Gruppen der Phosphate und Phosphonate, Schichtsilikate, Zeolithe, Carbonate und Polycarboxylate, Aminopolycarbonsäuren, wie Aminoessigsäuren und Polyaminoessigsäuren sowie deren Salze, Hydroxycarbonsäuren und deren Salze, Polyglycoside undgluconsäuren und deren Salze.

Hierbei ist vorzugsweise zumindest einer der Komplexbildner ausgewählt aus der Gruppe umfassend Aminotrimethylene Phosphonsäure, Beta-Alanine Acetessigsäure, Calcium Disodium EDTA, Chitosan, Zitronensäure und dessen Salze und Hydrate, Cyclodextrin, Cyclohexanediamin Tetraessigsäure, Diammonium Citrat, Diammonium EDTA, Diethylenetriaminepentaacetic Acid, Diethylenetriamine Pentamethylene Phosphorsäure, Dikalium EDTA, Dinatrium Azacycloheptane Diphosphonat, Dinatrium EDTA, Dinatrium Pyrophosphate, EDTA, Ethylenediamine- *N*,*N*'-disuccinic acid (EDDS), Etidronsäure, Galactarsäure, β-Glucan, Gluconsäure, Glucuronsäure, Glucoheptonsäure, HEDTA, Hydroxypropyl Cyclodextrin, Methyl Cyclodextrin, Pentapotassium Triphosphat, Pentasodium Aminotrimethylene Phosphonat, Phosphonobutane tricarbonsäure (PBTC), Pentasodium Ethylenediamine Tetramethylene Phosphonat, Pentasodium Pentetate, Pentasodium Triphosphate, Pentetic Acid, (DTPA), Phytic Acid, Potassium Citrate, Potassium EDTMP, Kalium Gluconate, Kalium Polyphosphate, Kalium Trisphosphonomethylamine Oxide, Ribonsäure, Natrium Chitosan Methylene Phosphonate, Natriumcitrat, Natrium Diethylenetriamine Pentamethylene Phosphonate, Natrium Dihydroxyethylglycinate, Natrium EDTMP, Natrium Glucoheptate, Natrium Gluconate, Natrium Glycereth-1 Polyphosphate, Natrium Hexametaphosphate, Natrium Metaphosphate, Natrium Metasilicate, Natrium Phytate, Natrium Polydimethylglycinophenolsulfonate, Natrium Trimetaphosphate, TEA-EDTA, TEA Polyphosphate, Tetrahydroxyethyl Ethylenediamin, Tetrahydroxypropyl Ethylenediamin, Tetrakalium Etidronat, Tetranatrium Iminodisuccinat (IDS), Tetrakalium Pyrophosphat, Tetranatrium EDTA, Tetranatrium Etidronat, Tetranatrium Pyrophosphat, Trikalium EDTA, Trikalium Dicarboxymethyl Alaninat, Trinatrium EDTA, Trinatrium HEDTA, Trinatrium Methylglycin dieacetic acid (MGDA- Na₃), Trinatrium NTA und Trinatrium Phosphate, Phytinsäure, Plfanzenextrakte wie z.B. Lupinus Albus Seed Extract, Carnosine, Bambusa Arundinacea Leaf Extract, Citrus Paradisi (Grapefruit) Peel Extract, Sambucus Nigra Extract; oder im Falle von Säuren, deren Salze.

Diese Chelatbildner können vom Fachmann frei mit anderen hier genannten Inhaltstoffen kombiniert werden.

In einer bevorzugten Ausführungsform enthalten die Zusammensetzungen bei der erfindungsgemässen Verwendung Komplexbildner, die biologisch abbaubar sind. Bevorzugt enthalten die Zusammensetzungen bei der erfindungsgemässen Verwendung daher keine Phosphate, keine Phosphonate, kein EDTA und keine Polycarboxylate.

Ganz besonders bevorzugt in dieser Erfindung sind folgende Komplexbildner auf Basis erneuerbarer Rohstoffe, wie beispielsweise Beta-Alanine Diacetic acid, Cyclodextrin, Diammonium citrat, Galactarsäure, Gluconsäure, Glucoronsäure, Methylcyclodextrin, Hydroxypropyl cyclodextrin, Polyasparaginsäure, Alkali Salze von Gluconate, Natrium Carbonat, Carboxymethyl Inulin und Natrium Carboxymethyl Inulin (NaCMI), Natrium Citrat, Natrium Dihydroxyethylglycinat, Natrium Gluconat, Natrium Glucoheptonat, Natrium Iminodisuccinat, Natrium Lactat, Natrium Lignosulfate, Tetranatrium GLDA (I-glutamic acid, N,N-di (acetic acid), tetrasodium salt), Zitronensäure und deren Salze.

Bevorzugte Zusammensetzungen enthalten bei erfindungsgemässer Verwendung mindestens einen Komplexbildner in einer Gesamtmenge von 0.1-20 Gew.-%, vorzugsweise 0.2-15 Gew.-%, insbesonders bevorzugt 0.5-10 Gew.-%, bezogen auf die Gesamtmenge der Zusammensetzung.

### Abrasiva und Poliermittel

Die Zusammensetzungen eignen sich bei erfindungsgemässer Verwendung aufgrund Ihrer hohen Dispergierfähigkeit besonders gut zur Stabilisierung von Abrasiva und Poliermitteln. Hierbei ist vorzugsweise zumindest eines der Abrasiva und Poliermittel ausgewählt aus der Gruppe umfassend Kunststoffreibemittel auf der Basis von Polyethylen oder Polyurethan, organische Polymere, mineralische Reibemittel wie Kieselsäuren z.B. Gelkieselsäuren, Hydrogelkieselsäuren und Fällungskieselsäuren, Aluminiumhydroxid, Aluminiumoxid, Magnesiumsulfat, Natriumaluminiumsilikate, Calciumcarbonat, Kaolin, Sand, Kreide, Calciumpyrophosphat, Dicalcium-phosphat- dihydrat und andere sowie Reibemittel auf pflanzlicher Basis wie Cellulosederivate, Holzmehl oder Kern- und Schalenmehle, sowie deren Gemische. Insbesondere bevorzugt sind Reibemittel auf der Basis von natürlichen Kern- und/oder Schalenmehlen, insbesondere Walnussschalen, Mandelschalen, Hasselnussschalen, Olivenkern-, Aprikosenkern- und Kirschkernmehl oder Perlen aus Wachsen (z.B. Jojobawachse). Die Konzentration der Reibemittel kann bis zu 50 Gew.-% betragen, bevorzugt 0 - 30 Gew.-%, bezogen auf die Gesamtmenge der Zusammensetzung.

### Konservierungsmittel

Die Zusammensetzung kann bei erfindungsgemässer Verwendung alle in Wasch-, Pflege- und Reinigungsmitteln übliche Konservierungsmittel enthalten, welche vom Fachmann im Sinne dieser Anwendung frei mit anderen Inhaltsstoffen kombiniert werden können.

Hierbei ist vorzugsweise zumindest ein Konservierungsmittel ausgewählt aus der Gruppe umfassend Alkohole, Aldehyde, antimikrobiellen Säuren bzw. deren Salze, Carbonsäureester, Säureamide, Phenole, Phenolderivate, Diphenyle, Diphenylalkane, Harnstoffderivate, Sauerstoff- und Stickstoff-Acetale sowie -Formale, Benzamidine, Isothiazole und deren Derivate wie Isothiazolinone, Phtalimidderivate, Pyridinderivate, oberflächenaktive Verbindungen, Guanidine, antimikrobielle amphoterer Verbindungen, Chinoline, 1,2-Dibrom-2,4-dicyanobutan, lodo-2-propynyl-butyl-carbamat, lod, lodophore und Peroxide. Besonders bevorzugt ist die Konservierung der Zusammensetzung bei erfindungsgemässer Verwendung auf Basis von antimikrobiellen Wirkstoffen ausgewählt aus antimikrobiellen Peptiden, Ethanol, Benzylalkohol, Dehydroessigsäure und deren Salzen, Sorbinsäure und Kaliumsorbat, pflanzlichen organischen Säuren und deren Salze, Ameisensäure, Glycerin, Zitronensäure, Milchsäure, Salicylsäure, sowie deren Salze.

Die Menge der Konservierungsmittel (eine oder mehrere Verbindungen) in den Zusammensetzungen beträgt bei der Verwendung vorzugsweise 0.001 bis 30 Gew.-%, besonders bevorzugt 0.05-20 Gew.-%, insbesonders bevorzugt 1-10 Gew.-%, bezogen auf die Gesamtmenge der Zusammensetzung. Äusserst bevorzugt ist die verwendete Ausführungsform frei von chemischen Konservierungsmittel, wie in den Ausführungsbeispielen offenbart, d.h. insbesondere ohne Parabene, ohne formaldehydhaltige Konservierungsmittel bzw. Formaldehydabspalter, ohne Isothiazole und deren Derivate, ohne halogenhaltige Verbindungen, ohne Phtalimide, ohne Benzalkoniumchlorid, ohne Benzoesäure, ohne Phenoxyethanol.

### Antioxidantien

Bevorzugt werden der Zusammensetzung bei der erfindungsgemässen Verwendung Antioxidantien zugesetzt um die ungesättigten Kohlenwasserstoffketten zu schützen. Hierbei ist vorzugsweise zumindest ein Antioxidans ausgewählt aus der Gruppe umfassend Aminosäuren (z.B. Glycin, Histidin, Tyrosin, Tryptophan) und deren Derivaten, Imidazole (z.B. Urocaninsäure) und deren Derivaten, Peptide wie D,L-Carnosin, D-Carnosin, L-Carnosin und deren Derivaten (z.B. Anserin), Carotinoide, Carotine und deren Derivate, Chlorogensäure und deren Derivate, Liponsäure und deren Derivate, Aurothioglucose, Propylthiouracil und andere Thiole (z.B. Thioredoxin, Glutathion, Cystein, Cystin, Cystamin und deren Glycosyl-, N-Acetyl-, Methyl-, Ethyl-, Propyl-, Amyl-, Butyl- und Lauryl-, Palmitoyl-, Oleyl-, [gamma]-Linoleyl-, Cholesteryl- und Glycerylester) sowie deren Salze, Dilaurylthiodipropionat, Distearylthiodipropionat, Thiodipropionsäure und deren Derivate (Ester, Ether, Peptide, Lipide, Nukleotide, Nukleoside und Salze) sowie Sulfoximinverbindungen (z.B. Buthioninsulfoximine, Homocysteinsulfoximin, Buthioninsulfone, Penta-, Hexa-, Heptathioninsulfoximin) in sehr geringen verträglichen Dosierungen, ferner (Metall)-Chelatoren (z.B. [alpha]-Hydroxyfettsäuren, Palmitinsäure, Phytinsäure, Lactoferrin), [alpha]-Hydroxysäuren (z.B. Citronensäure, Milchsäure, Apfelsäure), Numinsäure, Gallensäure, Gallenextrakte, Bilirubin, Biliverdin, EDTA, EGTA und deren Derivate, ungesättigte Fettsäuren und deren Derivate (z.B. [gamma]-Linolensäure, Linolsäure, Ölsäure), Folsäure und deren Derivate, Ubichinon und Ubichinol und deren Derivate, Vitamin C und Derivate (z.B. Ascorbylpalmitat, Mg-Ascorbylphosphat, Ascorbylacetat), Tocopherole und Derivate (z.B. Vitamin-E-acetat), Vitamin A und Derivate (Vitamin-A-palmitat) sowie Koniferylbenzoat des Benzoeharzes, Rutinsäure und deren Derivate, [alpha]-Glycosylrutin, Ferulasäure, Furfurylidenglucitol, Carnosin, Butylhydroxytoluol, Butylhydroxyanisol, Nordihydroguajakharzsäure, Nordihydroguajaretsäure, Trihydroxybutyrophenon, Harnsäure und deren Derivate, Mannose und deren Derivate, Zink und dessen Derivate (z.B. ZnO, ZnSO4) Selen und dessen Derivate (z.B. Selenmethionin), Stilbene und deren Derivate (z.B. Stilbenoxid, Trans-Stilbenoxid), Superoxid-Dismutase und die erfindungsgemäss geeigneten Derivate (Salze, Ester, Ether, Zucker, Nukleotide, Nukleoside, Peptide und Lipide) dieser genannten Stoffe.

Bevorzugt sind bei der erfindungsgemässen Verwendung Antioxidantien, die auf Rohstoffen aus Pflanzen, bevorzugt C-18-Pflanzen beruhen, wie beispielsweise Antioxidantien aus den Gruppen der Aminosäuren, Peptide, Cartinoide, Chelatoren, Pflanzenextrakten und Hydroxysäuren, sowie Mischungen derselben.

Die Menge der Antioxidantien (eine oder mehrere Verbindungen) in den Zusammensetzungen beträgt bei der Verwendung vorzugsweise 0.001 bis 30 Gew.-%, besonders bevorzugt 0.05-20 Gew.-%, insbesondere 1-10 Gew.-%, bezogen auf die Gesamtmenge der Zusammensetzung. Diese Antioxidatien können vom Fachmann mit anderen hier genannten Inhaltstoffen kombiniert werden.

### Keimhemmende, fungizide und antimikrobielle Wirkstoffe

Optional kann die Zusammensetzung Wirkstoffe gegen Mikroorganismen wie Pilze oder Bakterien bei der Verwendung enthalten. Bei erfindungsgemässer Verwendung sind als keimhemmende oder antimikrobielle Wirkstoffe einsetzbar Organohalogenverbindungen sowie -halogenide, quartäre Ammoniumverbindungen, eine Reihe von Pflanzenextrakten und Zinkverbindungen. Hierzu zählen u. a. Triclosan, Chlorhexidin und Chlorhexidingluconat, 3,4,4'-Trichlorcarbanilid, Bromchlorophen, Dichlorophen, Chlorothymol, Chloroxylenol, Hexachlorophen, Dichloro-m-xylenol, Dequaliniumchlorid, Domiphenbromid, Ammoniumphenolsulfonat, Benzalkoniumhalogenide, Benzalkoniumcetylphosphat, Benzalkoniumsaccharinate, Benzethoniumchlorid, Cetylpyridiniumchlorid, Laurylpyridiniumchlorid, Laurylisoquinoliniumbromid, Methylbenzedoniumchlorid. Desweiteren sind Phenol, Phenoxyethanol, Dinatriumdihydroxyethylsulfosuccinylundecylenat, Natriumbicarbonat, Zinklactat, Natriumphenolsulfonat und Zinkphenolsulfonat, Ketoglutarsäure, Terpenalkohole wie z. B. Farnesol, Chlorophyllin-Kupfer-Komplexe, α-Monoalkylglycerinether mit einem verzweigten oder linearen gesättigten oder ungesättigten, gegebenenfalls hydroxylierten C₆ - C₂₂-Alkylrest, besonders bevorzugt α-(2-Ethylhexyl)glycerinether, Carbonsäureester des Mono-, Di- und Triglycerins (z. B. Glycerinmonolaurat, Diglycerinmonocaprinat), Lantibiotika sowie Pflanzenextrakte (z. B. grüner Tee und Bestandteile des Lindenblütenöls) einsetzbar.

Weitere bevorzugte Wirkstoffe sind ausgewählt aus präbiotisch wirksamen Komponenten. Dazu gehören Nadelbaumextrakte, insbesondere aus der Gruppe der Pinaceae, und Pflanzenextrakte aus der Gruppe der Sapindaceae, Araliaceae, Lamiaceae und Saxifragaceae, insbeondere Extrakte aus Picea sp., Paullinia sp., Panax sp., Lamium album oder Ribes nigrum sowie Mischungen dieser Substanzen.

Weitere bevorzugte Wirkstoffe sind ausgewählt aus den keimhemmend wirkenden Parfümölen bzw. ätherischen Ölen.

Die Menge keimhemmenden Stoffe in den Zusammensetzungen beträgt bei erfindungsgemässer Verwendung 0,1 -10 Gew.-%, vorzugsweise 0,2 - 7 Gew.-%, insbesondere 0,3 - 5 Gew.-% und außerordentlich bevorzugt 0,4 - 1,0 Gew.-%, bezogen auf die Gesamtmenge der Zusammensetzung.

### UV-Filter

Optional können UVA- und/oder UVB-Filter der verwendeten Zusammensetzung zugegeben werden. Die Zusammensetzung eignet sich bei erfindungsgemässer Verwendung insbesondere Partikel zu stabilisieren. Vorteilhaft können daher Zusammensetzungen bei erfindungsgemässer Verwendung Substanzen enthalten, die UV-Strahlung im UVA und UVB-Bereich absorbieren, wobei die Gesamtmenge der Filtersubstanzen an der gesamten Zusammensetzung vorzugsweise zwischen 0.1 Gew.-% bis 30 Gew.-% betragen kann. Bevorzugt sind handelsübliche wasser- oder öllösliche UV-Filter. Üblicherweise werden Kombinationen von UV-Filtern eingesetzt, die vom Fachmann mit anderen hier genannten Inhaltstoffen kombiniert werden können.

### Bindemittel/ Konsistenzgeber

Die Zusammensetzung kann bei erfindungsgemässer Verwendung Bindemittel bzw. Konsistenzregler enthalten z. B. natürliche und/oder synthetische wasserlösliche Polymere wie Alginate, Carrageenate, Traganth, Stärke und Stärkeether, Celluloseether wie z. B. Carboxymethylcellulose (Na-Salz), Hydroxyethylcellulose, Methylhydroxypropylcellulose, Guar, Akaziengum, Agar-Agar, Xanthan- Gum, Succinoglycan-Gum, Johannisbrotmehl, Pectine, wasserlösliche Carboxyvinylpolymere Polyvinylalkohol, Polyvinylpyrrolidon, Polyethylenglycole. Sie werden bei erfindungsgemässer Verwendung bevorzugt in Mengen von 0,01- 10 Gew.-% in den Zusammensetzungen eingesetzt, Gew.-% bezogen auf die Gesamtmenge der Zusammensetzung.

### Öle, Fette und Wachse

Als Wachse kommen u. a. natürliche Wachse, wie z. B. Bienenwachs, Bürzelfett, Candelillawachs, Carnaubawachs, Ceresin, Espartograswachs, Guarumawachs, Japanwachs, Korkwachs, Lanolin (Wollwachs), Mikrowachse, Montanwachs, Ozokerit (Erdwachs), Petrolatum, Paraffinwachse, Ouricourywachs, Reiskeimölwachs, Schellackwachs, Sonnenblumenwachs, Fruchtwachse wie Orangenwachse, Zitronenwachse, Grapefruitwachse, Zuckerrohrwachs, chemisch modifizierte Wachse (Hartwachse), wie z. B. Montanesterwachse, Sasolwachse, hydrierte Jojobawachse, hydriertes Rinzinusöl sowie synthetische Wachse, wie z. B. Polyalkylenwachse und Polyethylenglycolwachse in Frage. Die Wachse können bei erfindungsgemässer Verwendung in den Zusammensetzungen in Mengen von 0.2 bis 80 Gew.-%, bevorzugt Mengen von 0.2 bis 70 Gew.-% eingesetzt werden, bezogen auf die Gesamtmenge der Zusammensetzung.

### Perlglanzwachse

Als Perlglanzwachse kommen beispielsweise in Frage: Alkylenglycolester, speziell Ethylenglycoldistearat; Fettsäurealkanolamide, Partialglyceride, Ester von mehrwertigen, gegebenenfalls hydroxysubstituierte Carbonsäuren mit Fettalkoholen mit 6 bis 24 Kohlenstoffatomen, Fettstoffe, wie beispielsweise Fettalkohole, Fettketone, Fettaldehyde, Fettether und Fettcarbonate, die in Summe mindestens 24 Kohlenstoffatome aufweisen; Fettsäuren wie Stearinsäure, Hydroxystearinsäure oder Behensäure, Ringöffnungsprodukte von Olefinepoxiden mit 12 bis 24 Kohlenstoffatomen mit Fettalkoholen mit 12 bis 24 Kohlenstoffatomen und/oder Polyolen mit 2 bis 15 Kohlenstoffatomen und 2 bis 10 Hydroxylgruppen sowie deren Mischungen. Bevorzugt sind bei erfindungsgemässer Verwendung Zusammensetzungen mit Perlglanzwachsen basierend auf C18-Pflanzen.

Die Einsatzmenge der Perlglanzwachse kann - bezogen auf die Gesamtmenge der Zusammensetzung - bei 0.1 bis 5, vorzugsweise 0.5 bis 3 und insbesondere 1 bis 1.5 Gew.-% liegen.

### Schaum

Die Zusammensetzungen bilden bei erfindungsgemässer Verwendung bereits ohne weitere Hilfsmittel einen stabilen Schaum. Weiterhin geeignet ist die zusätzliche Zugabe von Saponinen, beispielsweise Saponinen aus der indischen Waschnuss (Sapindus mukorossi), Koreanischen Ginsengs (Panax ginseng), Agavengewächsen, Inka-Gurke (Cyclanthera pedata), Süssholz *(Glycyrrhiza glabra),* Efeu (Hedera), Schlüsselblume (Primula veris), Vogelmiere (Stellaria media), Wald-Sanickel (Sanicula europaea), Dornige Hauhechel (Ononis spinosa), Hülsenfrüchten (Leguminosae), Spinat (Spinacia), Spargel (Asparagaceae), Hafer (Avena), (Ononis spinosa), Schattenblümchen (Maianthemum bifolium), Seifenkraut (Saponaria officinalis), Walnuss (Aesculus hippocastanum), Acker-Gauchheil (Anagallis arvensis), Gelber Hohlzahn (Galeopsis segetum), Karthäuser-Nelke (Dianthus carthusianorum), Ackerschachtelhalm (Equisetum arvense) und Seifenrinde (*Quillaja saponaria* Molina).
Die Menge an Saponinen beträgt üblicherweise bis zu 5 Gew.-%, vorzugsweise 0.001 bis 3 Gew.-%, insbesondere 0.01 bis 2 Gew.-%. (Gew.-% Aktivstoff bezogen auf die gesamte Zusammensetzung)
Die Saponine können in den Zusammensetzungen bei erfindungsgemässer Verwendung frei mit anderen Inhaltsstoffen kombiniert werden.

### pH- Stellmittel

Die Zusammensetzung ist bei erfindungsgemässer Verwendung über einen breiten pH-Bereich stabil. Bevorzugt ist ein pH-Bereich zwischen 1 und 13. Der pH-Wert der Zusammensetzung kann bei erfindungsgemässer Verwendung mittels üblicher pH-Regulatoren eingestellt werden, wobei je nach Anwendung unterschiedliche pH-Bereiche von sauer (pH 0-4) zu neutral (pH 5-7) bis hin zu basisch (pH 8-14) eingestellt werden. Als pH-Stellmittel dienen Säuren und/oder Alkalien. Geeignete Säuren sind insbesondere organische Säuren wie die Ameisensäure, Essigsäure, Zitronensäure, Glycolsäure, Milchsäure, Bernsteinsäure, Adipinsäure, Apfelsäure, Weinsäure und Gluconsäure, Amidosulfonsäure, Methansulfonsäure. Besonders bevorzugt sind Säuren, die aus pflanzlichen Rohstoffen gewonnen werden wie Essigsäure, Zitronensäure, Milchsäure, Apfelsäure und Weinsäure sowie die Mineralsäuren Salzsäure, Schwefelsäure und Salpetersäure bzw. deren Mischungen. Bevorzugte Basen stammen aus der Gruppe der Alkali-und Erdalkalimetallhydroxide und -carbonate sowie Natriummetasilikate. Daneben kann die verwendete Zusammensetzung Ammoniak und Alkanolamine enthalten. Im Bereich der Detergenzien sind saure Reiniger wie Bad-, Sanitär-, oder WC-Reiniger, Neutralreiniger, wie Geschirrspülmittel, sowie alkalische Reiniger wie Fett- und Ölreiniger oder Waschmittel möglich.

### Lösungsvermittler

Die Zusammensetzungen können bei erfindungsgemässer Verwendung neben den bereits genannten Stoffen weiterhin Lösungsvermittler, sog. Hydrotropika enthalten. Hierbei sind alle üblicherweise zu diesem Zweck in Wasch- und Reinigungsmitteln verwendeten Stoffe einsetzbar.

### Gerüststoffe

Gerüststoffe, welche üblicherweise in Wasch- und Reinigungsmitteln eingesetzt werden, sind geeignet. Die Gerüststoffe können vom Fachmann bei der erfindungsgemässen Verwendung frei mit anderen Inhaltsstoffen in der Zusammensetzung kombiniert werden.

Besonders bevorzugt sind bei der erfindungsgemässen Verwendung Gerüststoffe auf Basis erneuerbarer Rohstoffe, die aus Pflanzen der gemässigten Zone gewonnen werden können, in der Zusammensetzung, wie zum Beispiel Polyaspartate, Polycarboxylate wie beispielsweise Citrate, sowie Gluconate, Succinate oder Malonate.

### Farb- und Duftstoffe

Optional können der Zusammensetzung bei der erfindungsgemässen Verwendung alle in Wasch- und Reinigungsmitteln üblichen Duft- und Farbstoffe zugesetzt werden. Bevorzugte Farbstoffe und Duftstoffe, deren Auswahl dem Fachmann keinerlei Schwierigkeit bereitet, besitzen eine hohe Lagerstabilität und Unempfindlichkeit gegenüber den übrigen Inhaltsstoffen der Wasch- oder Reinigungsmittel. Die Farbstoffe weisen keine ausgeprägte Substantivität gegenüber Textilfasern oder harten Oberflächen aus und färben diese nicht an. In einer weiteren bevorzugte verwendeten Ausführungsform der Erfindung, werden weder Farb-, noch Duftstoffe zugesetzt. Die verwendeten Zusammensetzungen weisen auch ohne Zugabe von Farb-oder Duftstoffen eine zufriedenstellende Ästhetik und einen angenehmen Duft aus, um so Ausführungsformen ohne Farb- und/oder Duftstoffe zu ermöglichen, wie beispielsweise für Konsumenten mit Allergien und/oder sensibler Haut.

### Enzyme

Die Zusammensetzung zeigt bei der Verwendung eine so gute Reinigungsleistung, dass Enzyme entbehrlich sind. Die Zusammensetzung kann bei der Verwendung optional Enzyme enthalten, insbesondere in den verwendeten Ausführungsformen der Textil-, Spezial- und Geschirrreinigung. Die Enzyme können in den Zusammensetzungen bei der erfindungsgemässen Verwendung vom Fachmann mit allen anderen hier genannten Inhaltsstoffen kombiniert werden. Vorzugsweise werden Proteasen, Lipasen, Amylasen, Hydrolasen und/oder Cellulasen eingesetzt. Sie können der Zusammensetzung bei der erfindungsgemässen Verwendung in jeder nach dem Stand der Technik etablierten Form zugesetzt werden. Hierzu gehören bei flüssigen oder gelförmigen Zusammensetzungen insbesondere Lösungen der Enzyme, vorzugsweise hoch konzentriert, wasserarm und/oder mit Stabilisatoren versetzt. Des Weiteren können die Enzyme verkapselt angewendet werden. Um ein in einer Zusammensetzung enthaltenes Enzym bei der Verwendung vor Schädigungen wie beispielsweise Inaktivierung, Denaturierung oder Zerfall etwa durch physikalische Einflüsse, Oxidation oder proteolytische Spaltung zu schützen, können dem enzymhaltigen Mitteln Enzymstabilisatoren zugesetzt werden, die dem Fachmann wohl bekannt sind.

Überraschenderweise wird in der verwendeten enzymfreien Ausführungsform eine hervorragende Reinigungsleistung gegenüber Proteinen festgestellt, welche mit enzymhaltigen Mitteln im Markt durchaus vergleichbar ist. Eine besonders bevorzugte Ausführungsform der Erfindung ist daher die Verwendung der Zusammensetzung ohne Proteasen, ganz besonders bevorzugt ist die Verwendung der enzymfreien Ausführungsform. Diese ist besonders vorteilhaft für Konsumenten mit Allergien und/oder sensibler Haut. Verwendungen enzymfreie Ausführungsformen bei vergleichbarer Reinigungskraft sind in den Ausführungsbeispielen offenbart.

### Viskosität

Die flüssige oder gelförmige Ausführungsform der Zusammensetzungen weist bei erfindungsgemässer Verwendung vorzugsweise eine Viskosität von 0.4 bis 10000 mPa.s. auf. Zu diesem Zweck kann die Zusammensetzung Viskositätsregulatoren enthalten. Die Menge an Viskositätsregulator beträgt üblicherweise bis zu 1.5 Gew.-%, vorzugsweise 0.001 bis 1.0 Gew.-%, insbesondere 0.01 bis 0.5 Gew.-%; Gew-% Aktivstoff bezogen auf die gesamte Zusammensetzung. Hierbei ist vorzugsweise mindestens einer der Viskositätsregulatoren ausgewählt aus der Gruppe umfassend organische abgewandelte Naturstoffe (Carboxymethylcellulose und andere Celluloseether, Hydroxyethyl- und -propylcellulose und dergleichen, Kernmehlether), organische vollsynthetische Verdickungsmittel (Polyacryl- und Polymethacryl-Verbindungen, Vinylpolymere, Polycarbonsäuren, Polyether, Polyimine, Polyamide) und anorganische Verdickungsmittel (Polykieselsäuren, Schichtsilikate, Tonmineralien wie Montmorillonite, Zeolithe, Kieselsäuren), sowie organische natürliche Verdickungsmittel (Agar-Agar, Carrageen, Xanthan, Traganth, Gummi arabicum, Alginate, Pektine, Polyosen, Guar-Mehl, Johannisbrotbaumkernmehl, Stärke, Dextrine, Gelatine, Casein). In einer bevorzugt verwendeten Ausführungsform sind die Viskositätsregulatoren natürliche organische Verdickungsmittel aus pflanzlichen Rohstoffen - einschliesslich Algen - beispielsweise Polysaccharide wie Pektine oder Stärke. In dieser verwendeten Ausführungsform werden keinerlei organische vollsynthetischen Verdickungsmittel wie Polyacryl- und Polymethacryl-Verbindungen, Vinylpolymere, Polycarbonsäuren, Polyether, Polyimine, oder Polyamide eingesetzt. Bevorzugt sind zudem anorganische Verdickungsmittel.

Des Weiteren bevorzugt sind biotechnologisch hergestellte Verdickungsmittel mithilfe von nicht genmodifizierten Organismen (non GMO), wie beispielsweise Xanthan gumErfindungsgemäss bevorzugt verwendeteZusammensetzungen verdickt mit Xanthan gum sind in den Ausführungsbeispielen offenbart. Für die Zusammensetzungen können bei erfindungsgemässer Verwendung die Viskositätsregulatoren vom Fachmann frei mit anderen hier genannten Inhaltsstoffen kombiniert werden.

### Weitere Inhaltsstoffe

Neben den bisher genannten Komponenten kann die Zusammensetzung bei erfindungsgemässer Verwendung weitere dem Fachmann bekannte Inhaltsstoffe enthalten, welche frei mit anderen hier genannten Inhaltsstoffen kombiniert werden können.
- Füll- und Hilfsstoffe wie Adsorptionsmittel, Bittermittel, Bleichmittel, Bügelhilfsmittel, weitere Basen, weitere Säuren, Einlaufverhinderer, Filmbildner, neutrale Füllsalze, Alkali- und Erdalkalisalze wie NaCl oder MgSO₄, weitere Gerüststoffe, Gleitmittel, Hydrotrope, weitere Lösungsmittel und Lösungsvermittler, Opacifier, Polymere, Puffer, Quellmittel, organische und anorganische Salze, Schauminhibitoren, Silikonöle, Co-Tenside, Viskositätsregulatoren, Wachse.
- Prozesschemikalien wie Glyzerin, Vergällungsmittel, z.B. Methylethylketon, u.a., Stabilisatoren und Verunreinigungen bzw. Nebenkomponenten aus dem Herstellungsprozess.
- Funktionelle Mittel und Aktivstoffe wie Antiredepositionsmittel, Antistatika, Bakterizide, Bleichaktivatoren, Desinfektionsmittel, Farbübertragungsinhibitoren, weitere Enzyme, Fluoreszenzmittel, Fungizide, Germizide, hydrophilierende Agenzien, Imprägniermittel, Insektizide, Knitterschutzmittel, Korrosionsinhibitoren, optische Aufheller, Oxidationsmittel und - katalysatoren, Parfümträger, Phobiermittel, probiotische Inhaltsstoffe, Schiebefestmittel , UV- Absorber, Vergrauungsinhibitoren, Wäschesteifen.
- sowie Gemische derselben.

### Verfahren

Ein weiterer Gegenstand der Erfindung bezieht sich auf ein Verfahren zur Reinigung und Pflege.Verfahren zur Reinigung zeichnen sich im allgemeinen dadurch aus, dass in einem oder mehreren Verfahrensschritten verschiedene reinigungsaktive Substanzen auf das Reinigungsgut aufgebracht und nach der Einwirkzeit abgewaschen werden, oder dass das Reinigungsgut in sonstiger Weise mit einem Wasch-, Pflege-oder Reinigungsmittel oder einer Lösung dieses Mittels behandelt wird.

Das Wasch- oder Reinigungsverfahren umfassend die Verfahrensschritte
a) Bereitstellen einer Wasch-, oder Reinigungslösung unter Verwendung der Zusammensetzung gemäss den vorhergehenden Beschreibungen
b) in Kontakt bringen einer harten oder flexiblen Oberfläche, sowie Textilien, Teppiche oder Naturfasern mit der Waschlösung gemäss (a).

In dem beschriebenen Verfahren werden in der verwendeten Ausführungsform des Waschmittels oder Waschzusatzes Temperaturen bis 90°C und weniger eingesetzt. Bevorzugt sind Temperaturen unter 60°C und ganz besonders bevorzugt sind Temperaturen, die zu Energiespargründen kein Aufheizen der Wassertemperatur benötigen (ca. 20°C). Diese Temperaturangaben beziehen sich auf die in den Waschschritten eingesetzten Temperaturen. Alle Sachverhalte, Gegenstände und Ausführungsformen, die für die Verwendung der Zusammensetzung beschrieben sind, sind auch auf das Wasch- und Reinigungsverfahren anwendbar und umgekehrt.

### Verwendungen

Vorzugsweise werden die Zusammensetzungen erfindungsgemäss zur Verbesserung der Reinigungsleistung eines Waschmittels oder Reinigungsmittels zur Entfernung von Proteinschmutz verwendet. Auf Proteasen kann hierbei verzichtet werden. Bevorzugte Beispiele für diese Anwendung sind Geschirrspülmittel, Textilwaschmittel, Oberflächenreiniger, Hygienereiniger, Reiniger in Lebensmittelbereichen, Kliniken, Tierhaltung.

Vorzugsweise werden die Zusammensetzungen erfindungsgemäss zur Verbesserung der Schmutztragekraft verwendet. Bevorzugte Produkte sind Geschirrspülmittel, Textilwaschmittel, Bodenreiniger, Industriereiniger für stark verschmutzte Bereiche, wie z.B. Bergbau, Kohle, Werkstätten, Strassenbau und andere.

Die Zusammensetzungen werden erfindungsgemäss vorzugsweise zur Verbesserung des Dispergierungsvermögens eines Waschmittel oder Reinigungsmittels verwendet. Unlösliche Teilchen werden in der Zusammensetzung stabilisiert. Bevorzugten Beispiele sind Reiniger mit Abriebkörper, Bodenreiniger auf Wachsbasis.

Die Zusammensetzungen werden erfindungsgemäss vorzugsweise zur Verbesserung der Stabilität der Zusammensetzung bei hohen Elektrolytgehalten verwendet. Beispiele sind Textilwaschmittel.

Die Zusammensetzungen werden erfindungsgemäss vorzugsweise zur Verbesserung der Waschleistung bei hartem Wasser verwendet. Beispiele sind Textilwaschmittel. Komplexbildner und nichtionische Tenside können reduziert werden, Vergrauung und Verkrustungen auf Wäsche und in der Maschine werden reduziert.

Die Zusammensetzungen werden erfindungsgemäss vorzugsweise zur Reduktion der Augenreizung durch ein Wasch- oder Reinigungsmittel verwendet. Bevorzugt besitzen diese Zusammensetzungen einen pH-Wert zwischen 5 und 7. Bevorzugte Verwendung sind Geschirrspülmittel und Neutralreiniger für Oberflächen, sowie Produkte, welche über Sprüher aufgetragen werden.

Vorzugsweise werden die Zusammensetzungen erfindungsgemäss zur Verbesserung des Materialschutzes verwendet. Bevorzugte Produkte sind Reiniger für empfindliche Oberflächen, Industriereiniger, Reiniger für Displays.

Vorzugsweise werden die Zusammensetzungen erfindungsgemäss zur Unterstützung der Entfernung mikrobieller Verunreinigungen eines Waschmittel oder Reinigungsmittels verwendet. Aufgrund der hohen Proteinreinigung werden Hygienereiniger in der Entfernung von Biofilmen unterstützt.

Die Zusammensetzung kann als Wasch- und Reinigungsmittel für harte und flexible Oberflächen, sowie Textilien, Teppiche oder Naturfasern verwendet werden. Zu den Wasch- und Reinigungsmitteln zählen im Rahmen der Erfindung ferner Waschhilfsmittel, die bei der manuellen oder maschinellen Reinigung zum eigentlichen Mittel zudosiert werden. Ferner zählen zu Waschmitteln im Rahmen der Erfindung auch Vor- und Nachbehandlungsmittel, also solche Mittel die vor der eigentlichen Reinigung angewendet werden, beispielsweise zum Anlösen von hartnäckigen Verschmutzungen. Die Mittel können auf das Reinigungsgut aufgebracht werden, welches sich in Haushalt, Industrie, Gewerbe bzw. Institutionen, Hafenanlagen, sowie Industrie- und Freizeit-, sowie Sportanlagen finden. Bevorzugt wird die Zusammensetzung zur Reinigung von harten Oberflächen oder Textilien verwendet. Harte Oberflächen im Sinne dieser Anmeldung sind dabei Fenster, Spiegel, sowie weitere Glasoberflächen, Oberflächen aus Keramik, Kunststoff, Metall oder Holz, eben oder uneben, lackiert sowie unlackiert, flexible Oberflächen sind beispielsweise Kunststoffplanen, Schaumstoffe, Erde oder andere.

Textilen und Fasern sind im Sinne der Anmeldung Stoffe, Kleidung, Polster, Teppiche, Garne, u.a.

In einer bevorzugten Ausführungsform wird die Zusammensetzung bei saurem pH zwischen 0 und 6 verwendet, bevorzugt zwischen 1 und 4 verwendet. Typische Beispiele für die Verwendungen bei saurem pH sind WC- und Sanitärreiniger, Kalkreiniger, Reiniger für Zementschleier.

In einer anderen bevorzugten Ausführungsform wird die Zusammensetzung bei alkalischem pH zwischen 7 und 14 verwendet, bevorzugt zwischen 8 und 12 verwendet. Typische Beispiele für die Verwendungen bei alkalischem pH sind Waschmittel, Oberflächenreiniger, Küchenreiniger, Grill- und Ofenreiniger, Felgenreiniger und andere.

In einer weiteren bevorzugen Ausführungsform wird die Zusammensetzung bei neutralem pH zwischen 5 und 7 verwendet, z.B. wenn ein hautneutraler pH wünschenswert ist, wie beispielsweise in einem Geschirrspülmittel.

Die Zusammensetzungen eignen sich in der Verwendung für Reinigungs- und Waschzubereitungen wie beispielsweise Handgeschirrspülmittel, Maschinengeschirrspülmittel, Geschirrspülmaschinenreiniger, Waschmaschinenreiniger, Toilettenreiniger- bzw. WC-Reiniger, Universal- bzw. Allzweckreiniger, Küchenreiniger, Bad- bzw. Sanitärreiniger, Fussbodenreiniger, Backofen- und Grillreiniger, Glas- und Fensterreiniger, Metallputzmittel, Polster- und Teppichreiniger, Vollwaschmittel, Colorwaschmittel, Feinwaschmittel, Textilhilfsmittel, Vorbehandlungsmittel, Spezialwaschmittel und - reinigungsmittel, sowie weiteren Mitteln zur industriellen & gewerblichen, bzw. institutionellen Reinigung, Mittel für die Textil- und Faserbehandlung, Mittel der Lederbehandlung, sowie weitere Zubereitungsformen.

Im Sinne dieser Anmeldung kann die Zusammensetzung als Flüssigkeit, Lösung oder Dispersion, Emulsion, Lotion, Gel, Tunkflüssigkeit, Spray oder Schaum verwendet werden. So können sie z. B. eine Lösung, eine Emulsion (O/W), oder eine multiple Emulsion, beispielsweise vom Typ Wasser-in-ÖI-in-Wasser (W/O/W), ein Gel, eine Hydrodispersion, eine lamellare Phase, eine flüssige isotrope Lösungsphase oder eine micellare Phase, darstellen. Es kann an Pulver, Granulat oder Tabs adsorbiert werden.

Die Mittel eignen sich hierbei sowohl zur verdünnten Anwendung, als auch zur direkten Applikation auf das zu reinigende Substrat. Es eignet sich zur direkten Applikation, als auch zur Anwendung über ein Hilfsmittel, wie z.B. ein Tuch.

Eine bevorzugte Ausführungsvariante stellt die Verwendung der Zusammensetzung auf festen Substraten, wie Tüchern dar. Diese werden mit der Zusammensetzung bei erfindungsgemässer Verwendung getränkt, besprüht, bestrichen oder über ein anderes Verfahren aufgebracht. Feste Substrate haben den Vorteil, dass in ihnen die Zubereitung bereits in der richtigen Dosierung vorgegeben ist. Dies kommt insbesondere dem Konsumentenwunsch der Convenience entgegen, sie sind einfach handhabbar, direkt zu verwenden ohne zusätzliche Arbeitsschritte und können auch unterwegs, z.B. auf Reisen gut angewendet werden, auch wenn kein Wasser zur Verfügung steht.

Bevorzugt sind Verwendungen der Zusammensetzungen in flüssigen Ausführungsformen, besonders bevorzugt in wässrigen Darreichungsformen.

Weitere Aspekte der vorliegenden Erfindung ergeben sich aus den nachfolgenden Beispielen sowie den beigefügten Patentansprüchen.

### Beispiele zu der vollständigen oder teilweisen Substitution von mittelkettigen Tensiden (II) durch Verbindung (I)

In den Versuchen ist Verbindung (I) Sodium PEG-7-olive oil carboxylate, I, Referenz C12 : Sodium Laureth-5 carboxylate, Referenz Oleyl: Sodium Oleth-6 carboxylate, SLES = Sodium laureth sulfate;

Da die Reinigungskraft der hier betrachteten Wasch- und Reinigungsmittel massgeblich durch die darin enthaltenden Tenside bestimmt wird, werden die Vergleichsversuche auf Basis der wasserbasierten Tensidsysteme ohne die weiteren Zusatzstoffe durchgeführt. Die Ergebnisse können problemlos auf die kompletten Zusammensetzungen übertragen werden.

Exemplarisch werden die Untersuchungen für die Mittel mit Sodium laureth sulfate gezeigt.

### a) Verbessertes Schmutztragevermögen bei Substitution von SLES durch Verbindung (I)

Das Schmutztragevermögen wird als 2%-ige Lösung gegenüber Sodium laureth sulfate und Referenzen gemessen, die

Trendlinie für die Sedimentation in Wasser ist eingezeichnet (Diagramm 1).

Ergebnis: Überraschenderweise zeigt Verbindung (I) das gleiche gute Schmutztragevermögen wie SLES.

Die strukturanaloge Oleyl-Referenz (keine Mischung von Fettsäureketten) und die Referenz mit gesättigter C12-Kette (üblicherweise eingesetzte Tenside) zeigen ein deutlich schlechteres Tragevermögen. Verbindung (I) kann überraschenderweise SLES substituieren, im Gegensatz zu analogen Verbindungen von (I) auf Basis von mittelkettigen Fettsäuren oder gereinigten längerkettigen Fettsäuren.

### Verhalten in hartem Wasser:

Bei Zugabe von CaCl₂ zu der Dispersion bricht der Schaum von SLES zusammen; die Teilchen flocken aus, das Schmutztragevermögen geht verloren.Dahingegen bleiben in den Mitteln mit Verbindung (I) unerwarteterweise der Schaum erhalten und das Schmutztragevermögen bleibt intakt.

### (b) Bestimmung der optimalen Konzentrationsverhältnissen von Verbindung (I) zu mittelkettigen Tenside (II)

### Schmutztragevermögen von Löss in einem Gemisch Verb. (I) und SLES

**Ergebnis:** Ein erster Effekt auf die Sedimentationsgeschwindigkeit ist ab einem Verhältnis von Verb.(I) : SLES = 1:1 zu erkennen. Bei einer nur teilweisen Substition von SLES, wird das beste Schmutztragevermögen bei den Verhältnissen Verb.(I) : SLES ≥ 3,5 erzielt (Diagramm 2) .

### Hartes Wasser/ Hoher Elektrolytgehalt:

Das gute Schmutztragevermögen der Mischungen wird auch bei Zugabe von CaCl₂ erhalten.

Überraschenderweise zeigen die Mischungen hier ein synergistisches Verhalten (Diagramm 3) - das Schmutztragevermögen der Mischungen in den offenbarten Verhältnissen ist deutlich höher als für die Lösungen der Einzelverbindungen (I) oder SLES (Diagramm 3).

### Schaum:

Schaumbildung und Schaumstabilität verhalten sich in den Mitteln additiv. Damit ist ein gutes Schaumverhalten gewährleistet. In hartem Wasser bleibt der Schaum nur bei den offenbarten Mitteln stabil.

### (c) Verbesserte Proteinlösekraft bei vollständiger oder teilweiser Substitution von SLES durch Verbindung 1

Die Tests wurden mit 84%-igem eingetrockneten Eiweiss (Mischung aus tierischem und pflanzlichem Protein) und einer 3%-igen Tensidlösung in Wasser durchgeführt (Diagramm 4).

Ergebnis: Die Mittel Verb (I), Verb (I): SLES ≥ 3,5 : 1, bzw. SLES ≥ 5 : 1 weisen die grösste Reinigungskraft auf die Proteinflecken auf. Analoge Ergebnisse wurden auf Baumwolle und Viskose erhalten.

### (d) Verminderte Augenreizung bei vollständiger oder teilweiser Substitution von SLES durch Verbindung 1

Exemplarisch wird eine repräsentative Konzentration von Tensiden in einem milden Reinigungsmittel genommen, analog für Alkylethersulfate, Alkylsulfate, Acylsarcosinate, Alkylglucoside, Amidoalkylbetaine, Alkanolamide und Amphoacetate gemäss Anspruch 2.

### Diagramm 5:

| **Verhältnis Verb.(I)/SLES** | Einstufung |
|---|---|
| SLES | Schwere Augenschäden (Kategorie 1) - irreversibel |
| 1:2 | Augenreizung (Kategorie 2) - reversibel |
| 1:1 | Augenreizung (Kategorie 2) - reversibel |
| 2:1 | Augenreizung (Kategorie 2) - reversibel |
| 3,5:1 | - |
| 5:1 | - |
| Verb. (I) | - |

### gemäss Kennzeichungspflicht CLP

Ergebnis: Die Zusammensetzung des Tensidsystems kann die Augenreizung mindestens um eine Kennzeichnungsstufe verringern.

### Zusammenfassung

Durch Substituion von mittelkettigen Tensiden durch Verbindung (I) konnten überraschenderweise deutliche Verbesserungen in folgenden Bereichen erreicht werden:
Schmutztragevermögen
Proteinlösekraft
Schaumverhalten
Verhalten gegenüber hartem Wasser
Augenreizung

bevorzugt in einem Verhältnis von (I) zu der Summe der Tenside (II) ≥ 2 : 1, bevorzugt ≥ 3,5 : 1 und besonders bevorzugt ≥ 5 : 1.

### Ausführungsbeispiele zu der verwendeten Kombination von Verbindung (I) mit Tensiden (III), auch in Kombination mit (II)

Verbindung (A) = Ethoxyliertes Fettsäureamid; Verbindung (B) = Polyhydroxy glucamid, Verbindung (C) = Amphoacetate, (D)= Ethoxylierter Fettsäuremethylester

### (a) Schmutztragevermögen bleibt durch zusätzliche Tenside (III) gleich oder wird besser

Es wird die Sedimentationsgeschwindigkeit von einer 3%-igen Tensidlösung bestimmt. Die Veränderungen bei Zugabe eines weiteren Tensids zu der reinen Lösung von Verbindung (I) und der Lösung von Verbindung (I) mit SLES (2:1) werden bestimmt (Tabelle 1).

**Tabelle 1: Veränderung des Schmutztragevermögens bei Zugabe eines weiteren Tensids (III)**

| | A | B | C | D |
|---|---|---|---|---|
| Verb. (I) | + | n.d. | + | = |
| Verb. (I) + SLES (2:1) | + | + | + | = |

| | | | | |
|---|---|---|---|---|
| + Verbesserung durch 3. Tensid - Verschlechterung durch 3. Tensid = 3. Tensid hat keinen Einfluss | | | | |

Ergebnis: Überraschenderweise haben die Tenside A-C aus C-18-Pflanzenölen einen positiven Einfluss auf das Schmutztragevermögen. Das bereits sehr gute Schmutztragevermögen wird bei der erfindungsgemässen Verwendung durch die Zugabe eines weiteren Tensids A-D nicht beeinträchtigt, im Gegenteil die Tenside A-C aus C-18-Pflanzenölen verbessern das Schmutztragevermögen.

### (b) Proteinreinigungskraft wird durch zusätzliche Tenside (III) nicht beeinträchtigt

Es wird die Proteinreinigungskraft auf Kacheln von einer 1,5%-igen Tensidlösung bestimmt. Die Reinigungskraft einer Probe, in der ein Teil des Tensidssystems mit einem Tensid (III) ersetzt wurde, wird verglichen mit der Reinigungskraft des Tensids bei gleicher Gesamttensidkonzentration. Die Veränderung der Reinigungskraft ist in Tabelle 2 dokumentiert.

**Tabelle 2: Veränderung der Reinigungskraft bei Zugabe eines weiteren Tensids (III)**

| | A | B | C | D |
|---|---|---|---|---|
| Verb. (I) | = | n.d. | = | = |
| Verb. (I) + SLES (2:1) | + | + | = | = |

| | | | | |
|---|---|---|---|---|
| + Verbesserung durch 3. Tensid - Verschlechterung durch 3. Tensid = 3. Tensid hat keinen Einfluss | | | | |

Ergebnis: Überraschenderweise haben die Tenside A und B aus C-18-Pflanzenölen einen positiven Einfluss auf die Reinigungskraft. Das bereits sehr gute Proteinlösevermögen wird bei erfindungsgemässer Verwendung durch die Zugabe eines weiteren Tensids A-D nicht beeinträchtigt.

### Weitere Beispiele:

a) Saure Reiniger

| | **1 Referenz** | **2 Referenz** | **3** | **4** |
|---|---|---|---|---|
| Verbindung (I) | 1,0% | 2,5% | 2,5% | 1,5% |
| PEG-4 Rapssamenamid | | | 0,5% | |
| Ethoxylierter Rapssäuremethylester | | | | 0,5% |
| Natrium laureth sulfate | | 0,3% | | 0,2% |
| Zitronensäure | 1,9% | 2,9% | 2,9% | 2,9% |
| Milchsäure | 0,9% | | | |
| Xanthan gum | 0,4% | 0,4% | 0,4% | 0,4% |
| Ethanol | | | | |
| Konservierungsmittel | optional | optional | optional | optional |
| Farb-, Duftstoffe | optional | optional | optional | optional |
| Wasser | ad 100% | ad 100% | ad 100% | ad 100% |

B) Neutrale Reiniger

| | **5** | **6** | **7** | **8** |
|---|---|---|---|---|
| Tensid (I) | 10,0% | 10,0% | 10,0% | 10,0% |
| Natrium oliveoilamphoaetat | 5,0% | 5,0% | | |
| Sunfloweroyl Methylglucamide | | | 2,9% | 2,9% |
| Sodium laureth sulfate | | 0,50% | 0,9% | 0,9% |
| Natriumcitrat | 1,0% | 1,0% | 1,0% | |
| Tetranatrium Glutamate Diacetat | 0,5% | 0,5% | | |
| Tetranatrium Iminosuccinat | | | 0,5% | |
| Alkohol | | | 2,0% | |
| Propylenglycol | | | | 2,0% |
| optional Konservierungsmittel | 0,001 % | 0,001 % | 0,001% | 0,001% |
| Milchsäure | pH-Einst. | pH-Einst. | pH-Einst. | pH-Einst. |
| Wasser | ad 100% | ad 100% | ad 100% | ad 100% |

c) Basische Reiniger

| | **9 Referenz** | **10 Referenz** | **11** | **12** |
|---|---|---|---|---|
| Verbindung (I) | 2,0% | 2,0% | 2,0% | 2,0% |
| PEG-8 Sonnenblumenöl | 1,0% | 1,0% | | |
| Natriumsalze der Rapsfettsäuren (Seife) | | | 0,2% | |
| Cocoamidopropylbetain | | 0,50% | | |
| Sodium laureth sulfate | | | | 0,2% |
| Amidet N | | | 0,5% | |
| Olive amidopropylbetain | | | | 1,0% |
| Natriumcarbonat | 0,2% | 0,2% | 2,0% | 1,0% |
| Calciumcarbonat | 30,0% | 30,0% | | |
| Konservierungsmittel | 0,010% | 0,010% | 0,010% | 0,010% |
| Parfum | 0,100% | 0,1% | 0,1% | 0,1% |
| Milchsäure | pH-Einst. | pH-Einst. | pH-Einst. | pH-Einst. |
| Wasser | ad 100% | ad 100% | ad 100% | ad 100% |

## Patentansprüche

1. Verwendung einer Zusammensetzung als Wasch- und Reinigungsmitteln für harte oder flexible Oberflächen, sowie für Textilien, Teppiche oder Naturfasern in den Bereichen Industrie-, institutionelle, Textil- und Haushaltsreinigung enthaltend mindestens eine Verbindung der Formel (I)
(I) R'-O(C_{b}H_{2b}O)ₒ-{CH₂-CH[O(C_{b}H_{2b}O)ₚR"]-CH₂O}ᵣ-(C_{b}H_{2b}O)_{q}-R‴
mit **b** einer ganzen Zahl zwischen 2 und 4, **o, p, q** unabhängig voneinander ganze Zahlen von 0 bis 75, wobei o+p+q mindestens 2 ist, **r** ist 0 oder 1,
**R', R" und R‴** sind jeweils unabhängig voneinander H, CH₂COOM, oder RCO, wobei einer oder zwei, bevorzugt einer der Reste R', R" und R‴ CH₂COOM darstellen: Wenn R' = CH₂COOM dann gilt o≠0, wenn R" = CH₂COOM dann gilt p≠0, wenn R‴= CH₂COOM dann gilt q≠0, mit **M** = H, Alkali-, Erdalkali-, Ammonium-, oder organisches Ammoniumkation, und wobei einer oder zwei der Reste R', R" und R‴ Fettsäureacylreste RCO darstellen; mit Reiner gesättigten, ein- oder mehrfach ungesättigten Kohlenwasserstoffkette mit 5-23 Kohlenstoffatomen; welche aus einem C-18-Pflanzenöl abgeleitet ist;
wobei der Anteil von 18 und mehr Kohlenstoffatomen der Fettsäureacylreste RCO in der Verbindung (I) oder in dem Gemisch von Verbindungen (I) über 60 Gew.-%, bevorzugt über 72 Gew.-% und ganz besonders bevorzugt von über 77 Gew.-% liegt;
und der Anteil der ungesättigten Fettsäureacylresten über 55 Gew.-%, vorzugsweise über 65 Gew.-% und besonders bevorzugt über 72 Gew.-% liegt, jeweils bezogen auf den Gesamtanteil an Fettsäureacylresten RCO der ein oder mehreren Verbindungen (I) in der Zusammensetzung;
und wobei die Verbindung (I) vorzugsweise aus einem Gemisch unterschiedlicher Kettenlängen und Sättigungsgrade des Fettsäurerestes RCO besteht;
und wobei die Polyglykolkette der Verbindung (I) vorzugsweise pflanzlichen Ursprungs ist;
und wobei die Zusammensetzung zusätzlich ein oder mehr Tenside (III) umfasst ausgewählt aus der Gruppe der Seifen, Fettsäureamide, Fettsäureimine und der ethoxylierten Fettsäurealkylester, wobei die Fettsäurereste jeweils von C-18-Pflanzenölen abgeleitet sind und bevorzugt als Mischung gemäss der Fettsäureverteilung im nativen Öl vorliegen oder wie sie bei der Umsetzung von natürlichen Pflanzenölen oder Fetten anfallen;
und wobei die Zusammensetzung keine Biotensid-Glykolipide aus fermentativer Herstellung enthält.

2. Verwendung einer Zusammensetzung gemäss Anspruch 1, zusätzlich umfassend ein oder mehrere Tenside (II), ausgewählt aus den Gruppen der Alkylethersulfate, Alkylsulfate, Acylglutamate, Acylsarcosinate, Sulfosuccinatester, Alkylglucoside, Amidoalkylbetaine, Alkanolamide und Amphoacetate, wobei die Tenside gesättigte Alkyl- oder Acylgruppen mit Kettenlängen zwischen 8-18 Kohlenstoffatomen, oder Gemische aus gesättigten Alkyl- oder Acylgruppen mit 8 bis18 Kohlenstoffatomen und ungesättigten C-18-Alkenyl- oder Acylgruppen enthalten, wie sie aus Kokosöl, Palmkernöl oder Babassuöl erhalten werden;
und wobei das Gewichts-Verhältnis von (I) zu der Summe der Tenside (II) ≥ 2 : 1 ist, bevorzugt ≥ 3,5 : 1 und besonders bevorzugt ≥ 5 : 1 ist und ganz besonders bevorzugt 1 : 0 .

3. Verwendung einer Zusammensetzung gemäss einem der vorstehenden Ansprüche, umfassend ein oder mehrere Tenside ausgewählt aus der Gruppe der alkoxylierten Fettsäureamide der Formel (A)
(A) R- CO-NH-(CₘH₂ₘO)ₙ -H
Wobei m die ganze Zahlen 2 oder 3 ist, bevorzugt 2, **n** Zahl im Bereich von 2-10, bevorzugt im Bereich 2-8, ganz besonders bevorzugt 2-4, mit **R** = gesättigte, ein- oder mehrfach ungesättigter Kohlenwasserstoffkette mit 5-23 Kohlenstoffatomen und RCO abgeleitet aus einem Fettsäuregemisch, wobei der Anteil von 18 und mehr Kohlenstoffatomen des Fettsäurerestes RCO über 60 Gew.-%, bevorzugt über 72 Gew.-% und ganz besonders bevorzugt von über 77 Gew.-% liegt; und wobei der Anteil an ungesättigten Fettsäureresten über 55 Gew.-%, vorzugsweise über 65 Gew.-% und besonders bevorzugt über 72 Gew.-% liegt, jeweils bezogen auf den Gesamtanteil an Fettsäureresten RCO des eingesetzten Tensids (A); und wobei das Tensid (A) vorzugsweise aus einem Gemisch unterschiedlicher Kettenlängen und Sättigungsgrade des Fettsäurerests RCO besteht und abgeleitet ist von C-18-Pflanzenölen; und wobei die Polyglykolkette der Verbindung (A) vorzugsweise pflanzlichen Ursprungs ist.

4. Verwendung einer Zusammensetzung gemäss einem der vorstehenden Ansprüche, umfassend ein oder mehrere Tenside ausgewählt aus der Gruppe der Polyhydroxy Fettsäureamide der Formel (B) folgend,
Wobei **R⁴** einen C1-C4-Alkylrest bedeutet, vorzugsweise Methyl und **R** eine gesättigte, ein- oder mehrfach ungesättigter Kohlenwasserstoffkette mit 5-23 Kohlenstoffatomen und RCO abgeleitet aus einem Fettsäuregemisch, wobei der Anteil von 18 und mehr Kohlenstoffatomen des Fettsäurerestes RCO über 60 Gew.-%, bevorzugt über 72 Gew.-% und ganz besonders bevorzugt von über 77 Gew.-% liegt; und wobei der Anteil an ungesättigten Fettsäureresten über 55 Gew.-%, vorzugsweise über 65 Gew.-% und besonders bevorzugt über 72 Gew.-% liegt, jeweils bezogen auf den Gesamtanteil an Fettsäureresten RCO des eingesetzten Tensids (B);
und wobei das Tensid (B) vorzugsweise aus einem Gemisch unterschiedlicher Kettenlängen und Sättigungsgrade des Fettsäurerests RCO wie oben definiert besteht und wobei RCO vorzugsweise abgeleitet ist von C-18-Pflanzenölen.

5. Verwendung einer Zusammensetzung gemäss einem der vorstehenden Ansprüche, umfassend ein oder mehrere Tenside ausgewählt aus der Gruppe der Amphoacetate (C), wobei das Tensid (C) vorzugsweise aus einem Gemisch unterschiedlicher Kettenlängen und Sättigungsgrade des Fettsäurerests RCO wie oben definiert besteht und wobei RCO abgeleitet ist von C-18-Pflanzenölen.

6. Verwendung einer Zusammensetzung gemäss einem der vorstehenden Ansprüche, zusätzlich umfassend ein oder mehrere zusätzliche Tenside ausgewählt aus der Gruppe der alkoxylierten Fettsäureester (D), wobei (D) vorzugsweise aus einem Gemisch unterschiedlicher Kettenlängen und Sättigungsgrade des Fettsäurerests RCO wie oben definiert besteht und wobei RCO abgeleitet ist von C-18-Pflanzenölen;
und wobei die Polyglykolkette der Verbindung (D) vorzugsweise pflanzlichen Ursprungs ist;
und wobei die Zusammensetzung bevorzugt bis 30 Gew.-% eines oder mehrerer Verbindungen (D), bevorzugter bis 20 Gew.-% und besonders bevorzugt bis 10 Gew.-% und ganz besonders bevorzugt 1 Gew.-% bis 3 Gew.-% enthalten;
und wobei bevorzugt das Gewichts-Verhältnis von (I) zu der Summe von C-18-Pflanzenöl-PEG-estern, insbesondere bevorzugt zu PEG-7-Olivenölester ≥ 2 : 1, bevorzugt ≥ 3,5 : 1 und besonders bevorzugt ≥ 5 : 1 ist;
und wobei die Zusammensetzung bevorzugt bis 5 Gew.-% eines oder mehrerer C18-Pflanzenöl-PEG-ester (i), bevorzugter bis 3 Gew.-%, besonders bevorzugt bis 1 Gew.-% enthalten oder in einer bevorzugten Ausführungsform kein zusätzlicher C18-Pflanzenöl-PEG-ester (i) zu der Verbindung (I) zugegeben wird; Gew.-% bezogen auf die Gesamtmasse der Zusammensetzung.

7. Verwendung einer Zusammensetzung gemäss einem der vorstehenden Ansprüche, wobei die Summe der Tenside, abgeleitet von C-18-Fettsäuren (I) und (III) bezogen auf die Gesamtmasse der in der Zusammensetzung vorliegenden Tenside > 50 Gew.-%, bevorzugt > 65 Gew.-%, besonders bevorzugt > 75 Gew.-% beträgt; in einer ganz besonders bevorzugten Ausführungsvariante beträgt die Summe der Tenside abgeleitet von C-18-Fettsäuren, (I) + (III) + weiterer optionaler Tenside (IV), bezogen auf die Gesamtmasse der in der Zubereitung vorliegenden Tenside, 100 Gew.-%.

8. Verwendung einer Zusammensetzung gemäss einem der vorhergehenden Ansprüche zur Verbesserung der Reinigungsleistung eines Waschmittel oder Reinigungsmittels, insbesondere zur Entfernung von Proteinschmutz, besonders bevorzugt zur Entfernung von Proteinschmutz und partikulärem Schmutz.

9. Verwendung einer Zusammensetzung gemäss einem der vorhergehenden Ansprüche zur Verbesserung des Dispergierungsvermögens oder der Schmutztragekraft eines Waschmittels oder Reinigungsmittels.

10. Verwendung einer Zusammensetzung gemäss einem der vorhergehenden Ansprüche, **dadurch gekennzeichnet, dass** das Wasch- und Reinigungsmittel neben dem primären Tensid (I) zusätzlich mindestens vier weitere Inhaltsstoffe umfasst, ausgewählt aus den Gruppen: Lösungsmittel, weitere Tenside, Enthärter und Komplexbildner, Viskositätsregulatoren, pH-Stellmittel und Säuren und Basen, Gerüststoffe, Lösungsvermittler, Abrasiva, Antioxidantien, Vitamine, UV-Filter, Trübungsmittel, Antikorrosionsmittel, Konservierungsmittel, Duftstoffe, Farbstoffe, anorganische Alkali- oder Erdalkalisalze, gegebenenfalls Enzyme.

11. Verwendung der Zusammensetzung gemäss einem der vorhergehenden Ansprüche zur Verbesserung der Stabilität der Zusammensetzung bei hohen Elektrolytgehalten oder zur Verbesserung der Waschleistung bei hartem Wasser und Reduktion von Vergrauung und Verkrustung auf Wäsche und in der Maschine.

12. Verwendung der Zusammensetzung gemäss einem der vorhergehenden Ansprüche als Wasch- oder Reinigungsmittel, insbesondere als Handgeschirrspülmittel, Maschinengeschirrspülmittel, Klarspüler, Geschirrspülmaschinenreiniger, Waschmaschinenreiniger, Toilettenreiniger-, WC-Reiniger, Universal-, Allzweckreiniger, Bodenreiniger, Scheuermilch, Küchenreiniger, Bad-, Sanitärreiniger, Fussbodenreiniger, Backofen- und Grillreiniger, Glas- und Fensterreiniger, Metallputzmittel, Polster- und Teppichreiniger, Vollwaschmittel, Colorwaschmittel, Feinwaschmittel, Textilhilfsmittel, Vorbehandlungsmittel zur Reinigung, Spezialwaschmittel und - reinigungsmittel oder zur industriellen & gewerblichen und institutionellen Reinigung, insbesondere Autoreinigungsmittel, Metallreinigungsmittel, Reinigungsmittel für den Lebensmittelbereich, Textil- und Faserbehandlung, Mittel für die Lederbehandlung.

13. Verwendung der Zusammensetzung gemäss einem der vorhergehenden Ansprüche in der flüssigen Ausführungsform, besonders bevorzugt in wässrigen Darreichungsformen.

14. Verwendung einer Zusammensetzung gemäss einem der vorhergehenden Ansprüche, wobei die Verbindung (I), besonders bevorzugt Poly(Oxy-1,2-Ethandiyl), .Alpha.-Carboxy-.Omega.-(Olivenölfettsäuren)Oxy-, Natriumsalz (mit 7 mol EO durchschnittlichem EO-Gehalt), als reinigendes Tensid für Proteinschmutz oder als reinigendes Tensid für ein verbessertes Schmutztragevermögen oder als Dispergierungsmittel oder als Stabilisator für partikuläre Inhaltsstoffe oder als Stabilisator bei hohem Elektrolytgehalt oder hartem Wasser, oder zur Minderung der Augenreizung durch Tensidsysteme, eingesetzt wird.

15. Verwendung einer Zusammensetzung gemäss einem der vorhergehenden Ansprüche für einen stabilen Schaum.

16. Verwendung einer Zusammensetzung gemäss einem der vorhergehenden Ansprüche, wobei die Zusammensetzung frei von Alkylamidobetainen, insbesondere Cocoamidopropylbetain, oder frei von Mono- und Diethanolamiden, insbesondere Cocamid DEA oder Cocamid MEA, ist.

17. Wasch- und Reinigungsverfahren für harte oder flexible Oberflächen, sowie für Textilien, Teppiche oder Naturfasern in den Bereichen Industrie-, institutionelle, Textil- und Haushaltsreinigung umfassend
a) die Bereitstellung einer Wasch- und Reinigungslösung unter Verwendung der Zusammensetzung gemäss einem der vorhergehenden Ansprüche
b) in Kontakt bringen einer Oberfläche oder Textilien, Teppiche oder Naturfasern mit der Waschlösung gemäss a)

## Claims

1. Use of a composition as a washing and cleaning agent for hard or flexible surfaces, as well as for textiles, carpets or natural fibres in the fields of industrial, institutional, textile and household cleaning containing at least one compound of formula (I)
(I) R'-O(C_{b}H_{2b}O)ₒ-{CH₂-CH[O(C_{b}H_{2b}O)ₚR"]-CH₂O}ᵣ-(C_{b}H_{2b}O)_{q}-R‴
with
b an integer between 2 and 4, o, p, q independently of one another integers from 0 to 75, where o+p+q is at least 2, r is 0 or 1,
R', R" and R‴ are each independently of each other H, CH₂COOM, or RCO, wherein one or two, preferably one, of the radicals R', R" and R‴ represent CH₂COOM: If R' = CH₂COOM then o≠0 applies, if R" = CH₂COOM then p≠0 applies, if R‴= CH₂COOM then q≠0 applies, with M = H, alkaline cation, alkaline earth cation, ammonium cation, or organic ammonium cation, and where one or two of the radicals R', R" and R‴ represent fatty acyl radicals RCO; with R representing a saturated, mono- or poly unsaturated hydrocarbon chain having 5-23 carbon atoms; which is derived from a C-18 vegetable oil;
wherein the proportion of the fatty acyl radicals RCO of 18 and more carbon atoms in compound (I) or in the mixture of compounds (I) is above 60% wt.%, preferably above 72% wt.%, and most preferably above 77 wt.%;
and the proportion of unsaturated fatty acyl radicals is above 55 wt.%, preferably above 65 wt.% and particularly preferably above 72 wt.%, in each case based on the total proportion of fatty acyl radicals RCO of the one or more compounds (I) in the composition; and wherein said compound (I) preferably consists of a mixture of different chain lengths and degrees of saturation of the fatty acyl radical RCO;
and wherein the polyglycol chain of compound (I) is preferably of vegetable origin; and wherein the composition additionally comprises one or more surfactants (III) selected from the group of soaps, fatty acid amides, fatty acid imines and ethoxylated fatty acid alkyl esters, wherein the fatty acid residues are each derived from C-18 vegetable oils and are preferably present as a mixture according to the fatty acid distribution in the native oil or as obtained from the conversion of natural vegetable oils or fats;
and wherein the composition does not contain biosurfactant glycolipids from fermentative production.

2. Use of a composition according to claim 1, additionally comprising one or more surfactants (II) selected from the groups of alkyl ether sulfates, alkyl sulfates, acyl glutamates, acyl sarcosinates, sulfosuccinate esters, alkyl glucosides, amidoalkyl betaines, alkanolamides and amphoacetates, said surfactants containing saturated alkyl or acyl groups with chain lengths between 8-18 carbon atoms, or mixtures of saturated alkyl or acyl groups with 8 to18 carbon atoms and unsaturated C18 alkenyl or acyl groups as obtained from coconut oil, palm kernel oil or babassu oil;
and wherein the weight ratio of (I) to the sum of surfactants (II) is ≥ 2 : 1, preferably ≥ 3.5 : 1 and more preferably ≥ 5 : 1 and most preferably 1 : 0 .

3. Use of a composition according to any one of the preceding claims, comprising one or more surfactants selected from the group of alkoxylated fatty acid amides of the formula (A)
(A) R- CO-NH-(CₘH₂ₘO)ₙ -H
wherein m is the integer 2 or 3, preferably 2, n is a number in the range 2-10, preferably in the range 2-8, most preferably 2-4, with R = saturated, mono- or polyunsaturated hydrocarbon chain with 5-23 carbon atoms and RCO derived from a fatty acid mixture, wherein the proportion of 18 or more carbon atoms of the fatty acid radical RCO is above 60 wt.%, preferably above 72 wt.% and most preferably above 77 wt.- %; and wherein the proportion of unsaturated fatty acid residues is above 55 wt.%, preferably above 65 wt.% and particularly preferably above 72 wt.-%, in each case based on the total proportion of fatty acid radicals RCO of the surfactant (A) used; and wherein the surfactant (A) preferably consists of a mixture of different chain lengths and degrees of saturation of the fatty acid radical RCO and is derived from C-18 vegetable oils; and wherein the polyglycol chain of the compound (A) is preferably of vegetable origin.

4. Use of a composition according to any one of the preceding claims, comprising one or more surfactants selected from the group of polyhydroxy fatty acid amides of formula (B) following
wherein R4 is a C1-C4 alkyl radical, preferably methyl, and R is a saturated, mono- or polyunsaturated hydrocarbon chain having 5-23 carbon atoms, and RCO is derived from a fatty acid mixture, wherein the proportion of 18 and more carbon atoms of the fatty acid radical RCO is above 60 wt.%, preferably above 72 wt.%, and most preferably above 77 wt.%; and wherein the proportion of unsaturated fatty acid radicals is above 55 wt.%, preferably above 65 wt.% and most preferably above 72 wt.%, in each case based on the total proportion of fatty acid radicals RCO of the surfactant (B) used;
and wherein the surfactant (B) preferably consists of a mixture of different chain lengths and degrees of saturation of the fatty acid radical RCO as defined above and wherein RCO is preferably derived from C-18 vegetable oils.

5. Use of a composition according to any one of the preceding claims, comprising one or more surfactants selected from the group of amphoacetates (C), wherein the surfactant (C) preferably consists of a mixture of different chain lengths and degrees of saturation of the fatty acid radical RCO as defined above and wherein RCO is derived from C-18 vegetable oils.

6. Use of a composition according to any one of the preceding claims, additionally comprising one or more additional surfactants selected from the group of alkoxylated fatty acid esters (D), wherein (D) preferably consists of a mixture of different chain lengths and degrees of saturation of the fatty acid radical RCO as defined above and wherein RCO is derived from C-18 vegetable oils;
and wherein the polyglycol chain of compound (D) is preferably of vegetable origin; and wherein the composition preferably contains up to 30 wt% of one or more compounds (D), more preferably up to 20 wt% and particularly preferably up to 10 wt% and most preferably 1 wt% to 3 wt%;
and wherein preferably the weight ratio of (I) to the sum of PEG esters of C-18 vegetable oils, in particular preferably to olive oil PEG-7 esters, is ≥ 2 : 1, preferably ≥ 3.5 : 1 and particularly preferably ≥ 5 : 1;
and wherein the composition preferably contains up to 5 wt.% of one or more PEG esters of C-18 vegetable oils (i), more preferably up to 3 wt.%, particularly preferably up to 1 wt.%, or in a preferred embodiment no additional PEG ester of C-18 vegetable oils (i) is added to compound (I); wt.% based on the total mass of the composition.

7. Use of a composition according to any one of the preceding claims, wherein the sum of the surfactants derived from C-18 fatty acids, (I) and (III), based on the total mass of the surfactants present in the composition, is > 50 wt.%, preferably > 65 wt.%, particularly preferably > 75 wt.-%; in a very particularly preferred embodiment, the sum of the surfactants derived from C-18 fatty acids, (I) + (III) + further optional surfactants (IV), based on the total mass of the surfactants present in the composition, is 100 wt.%.

8. Use of a composition according to any one of the preceding claims for the improvement of the cleaning performance of a washing or cleaning agent, in particular for the removal of protein soils, particularly preferably for the removal of protein soils and particulate soils.

9. Use of a composition according to any one of the preceding claims for improving the dispersing capacity or the soil carrying capacity of a washing agent or cleaning agent.

10. Use of a composition according to any one of the preceding claims, **characterized in that** the washing and cleaning agent additionally comprises, in addition to the primary surfactant (I), at least four further ingredients selected from the groups: Solvents, further surfactants, softeners and complexing agents, viscosity regulators, pH adjusting agents and acids and bases, builders, solubilisers, abrasives, antioxidants, vitamins, UV filters, opacifiers, anti-corrosion agents, preservatives, fragrances, dyes, inorganic alkali salts or alkaline earth salts, optionally enzymes.

11. Use of the composition according to any one of the preceding claims for improving the stability of the composition at high electrolyte levels or for improving the washing performance in hard water and reducing greying and incrustation on laundry and in the machine.

12. Use of the composition according to any one of the preceding claims as a washing or cleaning agent, in particular as a hand dishwashing agent, machine dishwashing agent, rinse aid, dishwasher cleaner, washing machine cleaner, toilet cleaner, WC cleaner, universal cleaner, all-purpose cleaner, floor cleaner, scouring agent, kitchen cleaner, bathroom cleaner, sanitary cleaner, floor cleaner, oven and grill cleaner, glass cleaner and window cleaner, metal cleaning agents, upholstery and carpet cleaners, heavy-duty detergents, colour detergents, low-duty detergents, textile auxiliaries, pre-treatment agents for cleaning, special detergents and cleaning agents or for industrial & commercial and institutional cleaning, in particular car cleaning agents, metal cleaning agents, cleaning agents for the food sector, textile and fibre treatment, agents for leather treatment.

13. Use of the composition according to any one of the preceding claims in the liquid embodiment, particularly preferably in aqueous dosage forms.

14. Use of a composition according to any one of the preceding claims, wherein compound (I), particularly preferably poly(oxy-1,2-ethanediyl), .alpha.-carboxy-.omega.-(olive oil fatty acids)oxy-, sodium salt (with 7 mol EO average EO content), is used as a cleansing surfactant for protein soil, or as a cleansing surfactant for improved soil carrying capacity, or as a dispersant, or as a stabiliser for particulate ingredients, or as a stabiliser for high electrolyte content or hard water, or for reducing eye irritation by surfactant systems.

15. Use of a composition according to any one of the preceding claims for a stable foam.

16. Use of a composition according to any one of the preceding claims, wherein the composition is free of alkylamido betaines, in particular cocoamidopropyl betaine, or free of mono- and diethanolamides, in particular cocamide DEA or cocamide MEA.

17. Washing and cleaning process for hard or flexible surfaces, as well as for textiles, carpets or natural fibres in the fields of industrial, institutional, textile and household cleaning comprising
a) providing a washing and cleaning solution using the composition according to any one of the preceding claims
b) contacting a surface or textiles, carpets or natural fibres with the washing solution according to a).

## Revendications

1. Utilisation d'une composition comme agent de lavage et de nettoyage pour des surfaces dures ou flexibles, ainsi que pour des textiles, des tapis ou des fibres naturelles dans les domaines du nettoyage industriel, institutionnel, textile et domestique, contenant au moins un composé de formule (I)
(I) R'-O(C_{b}H_{2b}O)ₒ-{CH₂-CH[O(C_{b}H_{2b}O)ₚR"]-CH₂O}ᵣ-(C_{b}H_{2b}O)_{q}-R‴
où b est un nombre entier compris entre 2 et 4, o, p, q sont indépendamment des nombres entiers de 0 à 75, où o+p+q est au moins 2, r est 0 ou 1,
R', R" et R‴ sont chacun indépendamment H, CH₂COOM, ou RCO, où un ou deux, de préférence un, des radicaux R', R" et R‴ représentent CH₂COOM : Si R' = CH₂COOM alors o≠0, si R" = CH₂COOM alors p≠0, si R‴= CH₂COOM alors q≠0, avec M = H, cation alcalin, cation alcalino-terreux, cation ammonium, ou cation ammonium organique, et où un ou deux des radicaux R', R" et R‴ représentent des radicaux acyle d'acides gras RCO ; avec R une chaîne hydrocarbonée saturée, mono- ou polyinsaturée, ayant de 5 à 23 atomes de carbone; qui est dérivée d'une huile végétale C-18 ;
où la proportion de 18 atomes de carbone et plus des radicaux acyle d'acide gras RCO dans le composé (I) ou dans le mélange de composés (I) est supérieure à 60 % en poids, de préférence supérieure à 72 % en poids et de manière tout particulièrement préférée supérieure à 77 % en poids; et la proportion des radicaux acyle d'acides gras insaturés est supérieure à 55 % en poids, de préférence supérieure à 65 % en poids et de manière particulièrement préférée supérieure à 72 % en poids, dans chaque cas par rapport à la proportion totale de radicaux acyle d'acides gras RCO du ou des plusieurs composés (I) dans la composition ;
et où le composé (I) consiste de préférence en un mélange de différents longueurs de chaîne et degrés de saturation du radical d'acide gras RCO ;
et où la chaîne polyglycolique du composé (I) est de préférence d'origine végétale ;
et où la composition comprend en outre un ou plusieurs agents tensioactifs (III) choisis dans le groupe des savons, des amides d'acides gras, des imines d'acides gras et des esters alkyliques d'acides gras éthoxylés, où les résidus d'acides gras sont à chaque fois dérivés d'huiles végétales C-18 et se présentent de préférence sous forme de mélange selon la distribution des acides gras dans l'huile native ou tels qu'ils sont obtenus lors de la réaction d'huiles végétales naturelles ou de graisses;
et où la composition ne contient pas de biotensioactifs glycolipidiques issus de la production par fermentation.

2. Utilisation d'une composition selon la revendication 1, comprenant en outre un ou plusieurs agents tensioactifs (II) choisis dans les groupes des alkyléthersulfates, des alkylsulfates, des acylglutamates, des acylsarcosinates, des esters de sulfosuccinate, des alkylglucosides, des amidoalkylbétaïnes, des alcanolamides et des amphoacétates, lesdits agents tensioactifs contenant des groupes alkyle ou acyle saturés ayant des longueurs de chaîne comprises entre 8 et 18 atomes de carbone, ou des mélanges de groupes alkyle ou acyle saturés ayant de 8 à 18 atomes de carbone et de groupes alcényle ou acyle insaturés en C 18, tels qu'obtenus à partir d'huile de coco, d'huile de palmiste ou d'huile de babassu ;
et le rapport pondéral de (I) à la somme des tensioactifs (II) étant ≥ 2 : 1, de préférence ≥ 3,5 : 1 et de manière particulièrement préférée ≥ 5 : 1 et de manière tout particulièrement préférée 1 : 0 .

3. Utilisation d'une composition selon l'une quelconque des revendications précédentes, comprenant un ou plusieurs agents tensioactifs choisis dans le groupe des amides d'acides gras alcoxylés de formule (A)
(A) R- CO-NH-(CₘH₂ₘO)ₙ -H
dans laquelle m est le nombre entier 2 ou 3, de préférence 2, n est un nombre compris entre 2 et 10, de préférence entre 2 et 8, de manière tout particulièrement préférée entre 2 et 4, avec R = chaîne hydrocarbonée saturée, mono- ou polyinsaturée ayant 5 à 23 atomes de carbone et RCO dérivé d'un mélange d'acides gras, où la proportion de 18 atomes de carbone et plus du radical d'acide gras RCO est supérieure à 60 % en poids, de préférence supérieure à 72 % en poids et tout particulièrement préférée supérieure à 77 % en poids; et la proportion de radicaux d'acides gras insaturés étant supérieure à 55 % en poids, de préférence supérieure à 65 % en poids et de manière particulièrement préférée supérieure à 72 % en poids, dans chaque cas par rapport à la proportion totale de radicaux d'acide gras RCO de l'agent tensioactif (A) utilisé ; et où l'agent tensioactif (A) consiste de préférence en un mélange de différents longueurs de chaîne et degrés de saturation du radical d'acide gras RCO et est dérivé d'huiles végétales C-18 ; et la chaîne polyglycolique du composé (A) étant de préférence d'origine végétale.

4. Utilisation d'une composition selon l'une quelconque des revendications précédentes, comprenant un ou plusieurs agents tensioactifs choisis dans le groupe des amides d'acides gras polyhydroxylés de formule (B) suivante,
dans laquelle R4 représente un radical alkyle en C1-C4, de préférence méthyle, et R représente une chaîne hydrocarbonée saturée, mono- ou polyinsaturée ayant de 5 à 23 atomes de carbone, et RCO est dérivé d'un mélange d'acides gras, la proportion de 18 atomes de carbone et plus du radical d'acide gras RCO étant supérieure à 60 % en poids, de préférence supérieure à 72 % en poids et de manière particulièrement préférée supérieure à 77 % en poids ; et la proportion de radicaux d'acides gras insaturés étant supérieure à 55 % en poids, de préférence supérieure à 65 % en poids et de manière particulièrement préférée supérieure à 72 % en poids, à chaque fois par rapport à la proportion totale de radicaux d'acides gras RCO du tensioactif (B) utilisé;
et où l'agent tensioactif (B) consiste de préférence en un mélange de différents longueurs de chaîne et degrés de saturation du radical d'acide gras RCO comme défini ci-dessus et où RCO est de préférence dérivé d'huiles végétales C-18.

5. Utilisation d'une composition selon l'une quelconque des revendications précédentes, comprenant un ou plusieurs agents tensioactifs choisis dans le groupe des amphoacétates (C), ledit agent tensioactif (C) étant de préférence constitué d'un mélange de différents longueurs de chaîne et degrés de saturation du radical d'acide gras RCO tel que défini ci-dessus, et dans lequel RCO est dérivé d'huiles végétales C-18.

6. Utilisation d'une composition selon l'une quelconque des revendications précédentes, comprenant en outre un ou plusieurs agents tensioactifs supplémentaires choisis dans le groupe des esters d'acides gras alcoxylés (D), où (D) consiste de préférence en un mélange de différents longueurs de chaîne et degrés de saturation du radical d'acide gras RCO tel que défini ci-dessus et où RCO est dérivé d'huiles végétales C-18 ;
et où la chaîne polyglycolique du composé (D) est de préférence d'origine végétale ;
et où la composition contient de préférence jusqu'à 30 % en poids d'un ou plusieurs composés (D), de préférence jusqu'à 20 % en poids et de manière particulièrement préférée jusqu'à 10 % en poids et de manière tout à fait préférée de 1 % en poids à 3 % en poids ;
et où, de préférence, le rapport pondéral de (I) à la somme des esters de PEG d'huile végétale C-18, en particulier de préférence aux esters de PEG-7 d'huile d'olive, est ≥ 2 : 1, de préférence ≥ 3,5 : 1 et de manière particulièrement préférée ≥ 5 : 1 ;
et la composition contenant de préférence jusqu'à 5 % en poids d'un ou plusieurs esters (i) de PEG d'huile végétale C-18, de préférence jusqu'à 3 % en poids, de manière particulièrement préférée jusqu'à 1 % en poids ou, dans un mode de réalisation préféré, aucun ester (i) de PEG d' huile végétale C-18 supplémentaire n'est ajouté au composé (I) ; % en poids par rapport à la masse totale de la composition.

7. Utilisation d'une composition selon l'une des revendications précédentes, dans laquelle la somme des agents tensioactifs dérivés d'acides gras C-18, (I) et (III), par rapport à la masse totale des agents tensioactifs présents dans la composition, est > 50 % en poids, de préférence > 65 % en poids, de manière particulièrement préférée > 75 % en poids; dans une variante de réalisation tout à fait préférée, la somme des agents tensioactifs dérivés d'acides gras C-18, (I) + (III) + d'autres agents tensioactifs optionnels (IV), par rapport à la masse totale des agents tensioactifs présents dans la composition, est de 100 % en poids.

8. Utilisation d'une composition selon l'une quelconque des revendications précédentes pour améliorer les performances de nettoyage d'un agent de lavage ou de nettoyage, en particulier pour éliminer les salissures protéiques, de préférence pour éliminer les salissures protéiques et les salissures particulaires.

9. Utilisation d'une composition selon l'une quelconque des revendications précédentes pour améliorer le pouvoir dispersant ou le pouvoir porteur de salissures d'un agent de lavage ou de nettoyage.

10. Utilisation d'une composition selon l'une des revendications précédentes, **caractérisée en ce que** l'agent de lavage et de nettoyage, outre le tensioactif primaire (I), comprend en outre au moins quatre autres ingrédients, choisis dans les groupes : Solvants, autres agents tensioactifs, adoucisseurs et complexants, régulateurs de viscosité, régulateurs de pH et acides et bases, adjuvants, solubilisants, abrasifs, antioxydants, vitamines, filtres UV, opacifiants, anticorrosifs, conservateurs, parfums, colorants, sels inorganiques alcalins ou alcalino-terreux, éventuellement enzymes.

11. Utilisation de la composition selon l'une quelconque des revendications précédentes pour améliorer la stabilité de la composition à des teneurs élevées en électrolytes ou pour améliorer les performances de lavage en présence d'eau dure et réduire le grisonnement et l'incrustation sur le linge et dans la machine.

12. Utilisation de la composition selon l'une des revendications précédentes comme agent de lavage ou de nettoyage, en particulier comme détergent pour vaisselle à la main, détergent pour vaisselle en machine, produit de rinçage, détergent pour lave-vaisselle, détergent pour machine à laver, nettoyant pour toilettes, nettoyant pour WC, nettoyant universel, nettoyant tous usages, nettoyant pour sols, crème à récurer, nettoyant pour cuisine, nettoyant pour salle de bains, nettoyant pour sanitaires, nettoyant pour sols, nettoyant pour fours et grils, nettoyant pour vitres et fenêtres, produits de nettoyage pour métaux, nettoyants pour meubles rembourrés et tapis, lessives universelles, lessives pour couleurs, lessives pour textiles délicats, produits auxiliaires pour textiles, produits de prétraitement pour le nettoyage, lessives et nettoyants spéciaux ou pour le nettoyage industriel & commercial et institutionnel, en particulier les nettoyants pour automobiles, les nettoyants pour métaux, les nettoyants pour le secteur alimentaire, le traitement des textiles et des fibres, les produits pour le traitement du cuir.

13. Utilisation de la composition selon l'une quelconque des revendications précédentes dans le mode de réalisation liquide, de manière particulièrement préférée dans des formes d'administration aqueuses.

14. Utilisation d'une composition selon l'une quelconque des revendications précédentes, dans laquelle le composé (I), de préférence le poly(oxy-1,2-éthanediyle), .alpha.carboxy-.oméga.-(acides gras d'huile d'olive)-oxy, sel de sodium (avec une teneur moyenne en oxyde d'éthylène de 7 moles), est utilisé comme agent tensioactif nettoyant pour les salissures protéiniques ou comme agent tensioactif nettoyant pour une meilleure capacité de transport des salissures ou comme agent dispersant ou comme stabilisateur pour les ingrédients particulaires ou comme stabilisateur en cas de teneur élevée en électrolytes ou d'eau dure, ou pour réduire l'irritation des yeux par les systèmes tensioactifs.

15. Utilisation d'une composition selon l'une des revendications précédentes pour une mousse stable.

16. Utilisation d'une composition selon l'une des revendications précédentes, ladite composition étant exempte d'alkylamidobétaïnes, notamment de cocoamidopropylbétaïne, ou exempte de mono- et diéthanolamides, en particulier de cocamide DEA ou de cocamide MEA.

17. Procédés de lavage et de nettoyage de surfaces dures ou flexibles, ainsi que de textiles, de tapis ou de fibres naturelles dans les domaines du nettoyage industriel, institutionnel, textile et ménager, comprenant
a) fournir une solution de lavage et de nettoyage en utilisant la composition selon l'une des revendications précédentes
b) la mise en contact d'une surface ou de textiles, de tapis ou de fibres naturelles avec la solution de lavage selon a)
